# EUROPÄISCHE PATENTSCHRIFT

(11) **EP 1 144 165 B1**
(45) Veröffentlichungstag und Bekanntmachung des Hinweises auf die Patenterteilung: **04.10.2006**
(21) Anmeldenummer: 00907448.5
(22) Anmeldetag: 25.01.2000
(51) Int. Cl.: B25G 1/00

(54) **GRIFFE FÜR HAND- UND GARTENWERKZEUGE UND VERFAHREN ZU IHRER HERSTELLUNG**
HANDLES FOR HAND AND GARDEN TOOLS AND METHODS FOR THE PRODUCTION THEREOF
POIGNEES POUR OUTILS A MAIN ET DE JARDIN, ET LEURS PROCEDES DE PRODUCTION

(30) Priorität: 25.01.1999 DE 19902882
(43) Veröffentlichungstag der Anmeldung: 17.10.2001
(73) Patentinhaber: FELO-Werkzeugfabrik Holland-Letz GmbH, 35279 Neustadt (DE)
(72) Erfinder: HOLLAND-LETZ, Horst, D-35279 Neustadt/Hessen (DE)
(74) Vertreter: Freiherr von Schorlemer, Reinfried
(86) Internationale Anmeldenummer: PCT/DE2000/000209
(87) Internationale Veröffentlichungsnummer: WO 2000/043166

(56) Entgegenhaltungen:
- EP-A- 0 482 351
- EP-A- 0 635 337
- WO-A-94/04322
- WO-A-98/29167
- WO-A-98/31511
- DE-A- 2 426 810
- DE-A- 19 641 464
- US-A- 2 056 054
- US-A- 4 829 858
- US-A- 5 692 265

## Beschreibung

Die Erfindung betrifft Griffe gemäß dem Oberbegriff des Anspruchs 1 für Hand- und Gartenwerkzeuge, Verfahren zu ihrer Herstellung sowie mit derartigen Griffen zusammengestellte Griff- und Werkzeugsätze.

Ein derartiger Griff ist aus der Druckschrift EP-A-0 482 351 bekannt.

Unter Griffen für Hand- und Gartenwerkzeuge werden im Rahmen der vorliegenden Erfindung vor allem solche in Form von Hämmern, Zangen, Rebscheren od. ähnlichen zangen- oder scherenartigen Werkzeugen, Stechbeiteln, Feilen, Maurerkellen, kleinen Grabschaufeln, Sägen od. dgl. verstanden, die beim Gebrauch eine bevorzugte Koppelstellung der Hand bedingen, d. h. deren Handgriffe von den Benutzern vorzugsweise in einer ganz bestimmten, von der Handhabung des Werkzeugs beim Gebrauch abhängigen Handstellung erfaßt und umgriffen werden, wobei sich diese Handstellung während des Gebrauchs nicht oder nur wenig ändert. Derartige Handgriffe werden marktüblich bisher unter Berücksichtigung des Gebrauchszwecks des jeweiligen Werkzeugs, z. B. einer Handsäge oder Zange, in vorgewählten Größen und Formen hergestellt und von den verschiedenen Herstellern unterschiedlich gestaltet, wobei häufig gegebenen Normen gefolgt wird. In der Produktserie irgendeines Herstellers gibt es dabei für ein Werkzeug einer bestimmten Type und Größe stets nur jeweils einen zugeordneten Handgriff.

Die Gestaltung der Griffe in Abhängigkeit vom Einsatzzweck des jeweiligen Werkzeugs sollte nach ergonomischen Gesichtspunkten erfolgen, insbesondere wenn die Werkzeuge professionell angewendet werden. Es ist daher bereits untersucht worden [z. B. "Ergonomische Arbeitsmittelgestaltung, Systematik (Forschungsbericht Nr. 156), veröffentlicht durch die Deutsche Bundesanstalt für Arbeitsschutz und Unfallforschung 1979], welche Koppelstellungen die Hände zu den Griffen und welche Maße ergonomisch günstige Griffe haben sollten. Überraschend muß jedoch festgestellt werden, daß weder diese Untersuchungen zu Griffen führen, die den anatomischen Ausprägungen der ganz unterschiedlichen Größen und/oder Formen der menschlichen Hand ausreichend Rechnung tragen, noch die zum Stand der Technik gehörenden Griffgestaltungen die diesen Untersuchungen entnehmbaren Erkenntnisse weiterentwickelt haben. Dabei können die bereits zum Stand der Technik gehörenden Griffe von Hand- oder Gartenwerkzeugen im wesentlichen in drei Klassen eingeteilt werden.

Eine erste Klasse von Griffen zeichnet sich dadurch aus, daß diese mit Mitteln zur Verbesserung ihrer Handhabbarkeit versehen sind. Diese Mittel bestehen z. B. in Fingermulden und Trennstegen für die Finger bei Griffen für Handsägen (DE 92 13 560 U1), Vertiefungen zur Aufnahme der Daumen oder elliptisch ausgeformten Außenkonturen bei Zangengriffen (US 4 829 858, EP 0 227 031 A2), halbkugelförmigen, zur Anlage am Handteller bestimmten Griffmulden bei Feilen (EP 0 413 202 A1) oder Fingermulden in Verbindung mit einem im wesentlichen rechteckigen bis ovalen Griffquerschnitt (EP 0 411 470 A1).

Eine zweite Klasse von Griffen ist individuell an die Hand des Benutzers angepaßt oder anpaßbar. Hierzu weisen die Griffe härtbare, zementartige oder aus Kunststoff bestehende, durch die Hand formbare Massen bei Hämmern (US 2 205 769, DE 26 34 656 B1) oder reversibel, plastisch verformbare Massen bei Zangen (DE 1 737 800 U1) auf. Ähnliche Griffe sind für Waffen und verschiedene Sportschläger vorgeschlagen worden (CH 208 563, DE 41 30 934 A1). Insbesondere in Verbindung mit Tennisschlägern gibt es zahlreiche, meistens mit aufsteckbaren Griffhülsen arbeitende Vorschläge für eine individuelle Griffgestaltung (z. B. DE 17 81 753 U1, DE 23 26 715 A1, DE 24 45 877 A1, DE 78 25 203 U1).

Schließlich gehören der dritten Klasse von Griffen solche an, für die vorgeschlagen wurde, sie in wenigen unterschiedlichen standardisierten Größen bzw. Formen herzustellen (z. B. US 2 205 769, DE 17 81 753 U1, DE 23 26 715 A1).

Die bisher vorgeschlagenen, oben erläuterten Griffe weisen zahlreiche, beim Gebrauch deutlich spürbare Mängel auf. Dabei ist vor allem zu berücksichtigen, daß die meisten oben genannten Druckschriften auf Griffe für Sportgeräte, insbesondere Tennisschläger gerichtet sind, bei deren Gebrauch meistens andere Anpassungen für wichtig gehalten werden, als dies für eine ergonomische Griffgestaltung bei Hand- und Gartenwerkzeugen gilt. Daher sind die bei Griffen für Sportgeräte gewonnenen Erkenntnisse nicht ohne weiteres auf die Herstellung von Griffen für Hand- und Gartenwerkzeuge anwendbar.

Zumindest den Griffen der ersten Klasse ist gemeinsam, daß sie in Anbetracht der verschiedenen Handgrößen und Handformen meistens zu dünn und zu schmal sind und diejenigen Maße der Hand, die zur Herstellung der bevorzugten Koppelstellung wichtig sind, nur unzureichend berücksichtigen. Griffe für Hämmer beispielsweise füllen die Handhöhlung nicht aus, so daß vor allem die Rückschläge beim Hämmern auf begrenzte, kleine Handzonen verteilt werden. Sägegriffe sind zwar an der Oberseite in Längsrichtung konvex ausgeformt, doch sind ihre Krümmungsradien für übliche Hände viel zu groß. Selbst etwa vorhandene Fingermulden sind nicht handgerecht gestaltet. Bei Zangen sind zwar vielfach in Längsrichtung konvexe oder elliptisch geformte Griffteile vorhanden, doch sind hier die Griffteile meistens zu schmal und die Krümmungsradien zu groß, so daß insbesondere die Handinnenfläche und die Mittelglieder der Finger beim Schließen der Zange einseitig und auch schmerzhaft beansprucht werden. Stechbeitel (Holzmeißel) verlaufen meisten durchgehend konisch oder sogar in Längsrichtung konkav gewölbt, was der Anatomie der Hand völlig zuwider läuft. Entsprechende und zusätzliche Mängel lassen sich an anderen Werkzeuggriffen feststellen.

Bei Griffen der zweiten Klasse besteht das Problem, daß die individuelle Gestaltung nicht notwendig auch zu einer in ergonomischer Hinsicht optimalen Griffgestaltung führen muß, weil sich z.B. Kanten abformen, die schon bei leicht veränderter Handhaltung unangenehme Druckempfindungen auslösen. Nachteilig ist vor allem, daß die vorgeschlagenen, härtbaren Massen entwender erst bei so hohen Temperaturen ausreichend weich werden, daß eine Umformung mit der Hand praktisch unmöglich ist, und/oder während der Aushärtungsphase so lange mit der Hand auf die härtbare Masse eingewirkt werden muß, bis die Masse ausreichend hart ist, was eine exakte Ausformung erschwert. Das alles hat für die Praxis weitgehend unbrauchbare Herstellungsverfahren mit für die Hand medizinisch nicht einwandfreien Massen zur Folge.

Soweit schließlich Griffe der dritten Klasse betroffen sind, läßt sich den oben genannten Druckschriften nicht entnehmen, worin die Standardisierung für große und kleine Hände od. dgl. bestehen soll. Hierzu ist nicht ausreichend, einfach die Abmessungen der Griffe maßstäblich zu vergrößern oder verkleinern oder mehr oder weniger zufällig ausgesuchten Händen individuell anzupassen.

Aufgrund dieser Gegebenheiten ist es beim Arbeiten mit Werkzeugen, bei denen über die Hand des Benutzers eine oft recht große Kraft übertragen werden muß, für die meisten Anwender bisher nicht möglich, die Griffe optimal zu erfassen. Infolgedessen können ohne Überlastung von Handbereichen weder hohe Kräfte übertragen noch die Werkzeuge genau geführt werden, insbesondere wenn diese etwa im professionellen Einsatz von Handwerkern od. dgl. über eine längere Zeitspanne benutzt werden müssen.

Entsprechende Probleme ergeben sich bei Anwendung von bekannten Griffen der eingangs bezeichneten Gattung (EP-A2-0 482 351). Diese Griffe gehören ebenfalls der dritten Klasse an und können daher in unterschiedlichen, standardisierten Größen bzw. Formen hergestellt werden. Eine Besonderheit dieser Griffe besteht darin, daß ihr Mittelteil - in einem die Längsachse des Griffs enthaltenden Längsschnitt, d. h. in einer Vertikalebene betrachtet - eine betont nach außen gerichtete, die Griffbreite vergrößernde Wölbung aufweist, die in der Handfläche zu liegen kommen soll. Die Griffdicke in einer dazu senkrechten Vertikalebene ist dabei im Mittelteil durchgehend konstant, weshalb auch dieser Griff beim Gebrauch nicht optimal in der Hand liegt.

Ausgehend von dem zuletzt beschriebenen Griff liegt der Erfindung die Aufgabe zugrunde, Griffe mit solchen Formen zu entwickeln, die bei der Anwendung des jeweiligen Werkzeugs eine bevorzugte Koppelstellung der Hand vorgeben. Diese Griffe sollen dennoch nicht individuell abgeformt werden, sondern in einer standardisierten Reihe von Griffen für jedes Werkzeug hergestellt werden. Außerdem soll ein Verfahren vorgeschlagen werden, mit dem es möglich ist, die Griffe so herzustellen, daß keine besonderen Anforderungen (z. B. lange Härtezeiten) erforderlich sind.

Zur Lösung dieser und anderer Probleme dienen die kennzeichnenden Merkmale der unabhängigen Ansprüche 1, 18 bis 20 und 23.

Die Erfindung beruht auf der überraschenden Erkenntnis, daß für mehrere unterschiedliche Werkzeugarten ein Griff-Grundtyp verwendbar ist, der sich ergonomisch und unter Berücksichtigung anthropometrischer Erkenntnisse weitgehend optimal an eine zugeordnete Gruppe von Händen anpassen läßt. Hierzu dient insbesondere die erfindungsgemäße Gestaltung eines Abschnitts des Griffs, der sich bei in Koppelstellung befindlicher Hand mit seinem Mittelteil der Innenfläche der Handhöhlung anschmiegt, mit seinem distalen Teil in den Handsattel zwischen Daumen und Zeigefinger einlegt und mit seinem proximalen Teil an den Handwurzelballen anlegt. Dabei können das Mittelteil und das distale bzw. proximale Teil leicht so geformt und so groß dimensioniert werden, daß bei der Krafteinwirkung der Hand bzw. der verschiedenen Handbereiche keine erhöhten oder als unangenehm empfundenen Druckbelastungen ausgeübt werden, der Griff "satt" an den betreffenden Handbereichen anliegt und die den Griff umgreifende Hand praktisch von allein eine vorgegebene Koppelstellung findet, die von den Benutzern mit Händen der zugeordneten Gruppe als angenehm und günstig empfunden und in der nachfolgenden Beschreibung als "bevorzugte" Koppelstellung bezeichnet wird. Insbesondere wird erfindungsgemäß ein angenehmes Halte- oder Greifgefühl unter Vermeidung störender Druckempfmdungen dadurch erreicht, daß die Griffe nicht nur in den Bereichen eine gute Anlage für die Hand und die Finger bieten, wo die Hauptkraft eingeleitet wird, z.B bei einer Zange oder Handsäge zwischen den Fingern und dem Handballen, sondern daß auch alle anderen anliegenden Handzonen eine ergonomisch gut gestaltete Anlage erhalten, so daß die die Griffe mit Spannung umschließende Hand auch in der geringer belasteten Handhöhlung voll anliegt und abgestützt wird, die geringer belasteten Fingerbereiche nicht an Kanten anliegen und der Griffsattel, der in der Spalte zwischen Daumen und Zeigefinger zu liegen kommmt, ebenfalls gut angepaßt ist. Vorteilhaft ist schließlich auch, daß sich der erfmdungemäße Griff für verschiedene Hand- und Gartenwerkzeuge eignet und leicht an deren spezielle Erfordernisse und an unterschiedlichen Gruppen von Händen anpassen läßt, indem z.B. die Auswölbungen, die die Höhlung der umgreifenden Hand voll ausfüllen sollen, und die Längen und die Querschnittsprofile der verschiedenen Teile verändert, andere Bereiche dagegen unverändert gelassen werden. Besondere Ausführungsarten der Erfindung sind in den abhängigen Ansprüchen 2-17, 21, 22 und 24-30 jeweils angegeben.

Die Erfindung wird nachfolgend in Verbindung mit den beiliegenden Zeichnungen an Ausführungsbeispielen näher erläutert. Es zeigen:
Fig. 1 schematisch eine Seitenansicht eines Handgriffs für ein Handwerkzeug in Form einer Säge;
Fig. 2 übereinander drei Querschnitte längs der Linien A - A, B - B und C - C der Fig. 1;
Fig. 3 schematisch eine Seitenansicht des Griffs nach Fig. 1 mit einer noch in geöffneter Position angedeuteter Hand;
Fig. 4 schematisch eine Seitenansicht des Griffs nach Fig. 1, jedoch bei in bevorzugter Koppelstellung befindlicher Hand;
Fig. 5 schematisch die Innenfläche einer rechten Hand zur Darstellung der für die Erfindung wichtigen Handpartien;
Fig. 6 eine Seitenansicht eines Handwerkzeugs in Form eines Hammers mit einem erfindungsgemäßen Griff;
Fig. 7 eine Ansicht des Hammers in einer gegenüber Fig. 6 um 90° gedrehten Stellung;
Fig. 8 vier Schnitte längs der Linien A - A bis D - D der Fig. 6;
Fig. 9 den Fig. 6 und 7 entsprechende Ansichten eines Griffs für ein Gartenwerkzeug in Form einer kleinen Schaufel;
Fig. 11 Schnitte längs der Linie A - A bis E - E der Fig. 9;
Fig. 12 im verkleinerten Maßstab den Fig. 9 und 10 entsprechende Ansichten der kompletten Schaufel;
Fig. 13 und 14 den Fig. 6 und 7 entsprechende Ansichten eines Griffs für ein Handwerkzeug in Form eines Stechbeitels;
Fig. 15 übereinander drei Schnitte längs der Linien A - A bis C - C der Fig. 13;
Fig. 16 eine Ansicht auf ein Oberteil eines erfindungsgemäßen Handwerkzeugs in Form einer kleinen Kombinationszange mit einem erfindungsgemäßen Griff;
Fig. 17 eine Ansicht der Zange in einer gegenüber Fig. 16 um 90° gedrehten Stellung;
Fig. 18 nebeneinander vier Schnitte längs der Linien A - A bis D - D der Fig. 16;
Fig. 19 und 20 den Fig. 16 und 17 entsprechende Ansichten einer großen Kombinationszange mit einem erfindungsgemäßen Griff;
Fig. 21 drei Schnitte längs der Linien A - A bis C - C der Fig. 20;
Fig. 22 und 23 den Fig. 16 und 17 entsprechende Ansichten der einer alternativen Ausführungsform der Zange nach Fig. 19 bis 21;
Fig. 24 eine Ansicht auf ein Unterteil der Zange in einer gegenüber Fig. 3 um nochmals 90° gedrehten Position;
Fig. 25 Schnitte längs der Linien A - A bis E - E der Fig. 23;
Fig. 26 bis 28 den Fig. 22 bis 24 entsprechende Ansichten eines erfindungsgemäßen Handwerkzeugs in Form einer verstellbaren Wasserpumpenzange;
Fig. 29 nebeneinander Schnitte längs der Linien A - A bis D - D der Fig. 27;
Fig. 30 in verkleinertem Maßstab eine der Fig. 27 entsprechende Ansicht der kompletten Zange;
Fig. 31 bis 33 schematisch den Griff nach Fig. 6 und 7 mit einer Hand in drei verschiedenen Stellungen;
Fig. 34 und 35 schematisch den Griff nach Fig. 9 bis 12 mit einer Hand in zwei verschiedenen Stellungen;
Fig. 36 und 37 schematisch den Griff nach Fig. 13 bis 15 mit einer Hand in zwei verschiedenen Stellungen;
Fig. 38 und 39 schematisch den Griff nach Fig. 16 bis 21 mit einer Hand in zwei verschiedenen Stellungen;
Fig. 40 und 41 schematisch den Griff nach Fig. 26 bis 28 mit einer Hand in zwei verschiedenen Stellungen;
Fig. 42 und 43 eine geschmiedete Zange in je einer Draufsicht und Seitenansicht;
Fig. 44 Schnitte längs der Linien A - A bis D - D in Fig. 42;
Fig. 45 und 46 je eine Draufsicht und Seitenansicht einer Stange aus Stahl;
Fig. 47 Schnitte längs der Linien A - A und B - B der Fig. 45;
Fig. 48 und 49 je eine Seitenansicht einer Zange mit Kniehebelgelenk;
Fig. 50 Schnitte längs der Linien A - A bis C - C der Fig. 48;
Fig. 51 und 52 in je einer perspektivischen Darstellung und einer Draufsicht einen ovalen Griff zur Erläuterung der in der nachfolgenden Beschreibung verwendeten Begriffe; und
Fig. 53 in im wesentlichen den Fig. 26 bis 30 entsprechenden Ansichten ein erfmdungsgemäßes Handwerkzeug in Form einer Blechschere für Linkshänder.

Fig. 51 und 52 zeigen schematisch einen üblichen, in Längsrichtung im wesentlichen durchgehend ovalen Griff 201, der sich z.B. am Ende eines Hammerstiels befindet. Zum besseren Verständnis der Erfindung werden dabei in der Beschreibung der Ausführungsbeispiele die nachfolgend erläuterten Begriffe benutzt. Eine im Querschnitt jeweils vom größten Durchmesser vorgegebene Achse ist die x-Achse, eine vom kleinsten Durchmesser vorgegebene Achse die y-Achse und eine zu beiden senkrechte Mittelachse bzw. Längsachse die z-Achse. Ferner wird die Breite des Griffs 201 in Richtung der x-Achse (Maß 202), die Dicke des Griffs 201 in Richtung der y-Achse (Maß 203) und die Länge des Griffs 201 in z-Richtung (Maß 204) gemessen. Außerdem ist angenommen, daß der Griff durch zwei gedachte, gestrichelt angedeutete, z.B. parallel zur zy-Ebene verlaufende Grenzflächen 205,206 in einen ersten äußeren Griffabschnitt 207, einen zweiten inneren Griffabschnitt 208 und einen dritten, äußeren Griffabschnitt 209 unterteilt ist, wobei diese drei Abschnitte in Richtung der x-Achse nebeneinander liegen. Dadurch besitzt der erste Griffabschnitt 207 eine erste äußere Oberfläche 210, die eine erste Zone mit kleinen Krümmungsradien einschließt, und der dritte Griffabschnitt 209 eine diametral gegenüberliegende zweite, äußere Oberfläche 211, die eine zweite Zone mit kleinen Krümmungsradien einschließt. Der zweite Abschnitt 208 hat dagegen zwei diametral gegenüberliegende, dritte und vierte äußere Oberflächen 212 und 213 mit großen Krümmungsradien, wobei diese Oberflächen 212 und 213 jeweils bis zu den durch Punkte 214, 215 bzw. 216,217 angedeuteten Schnittlinien mit den zugehörigen Grenzflächen 205 bzw. 206 reichen und die von den Oberflächen 210 und 211 gebildeten Konturen stetig fortsetzen, so daß die gesamt äußere Oberflächenkontur hier im Querschnitt durchgehend eliptisch bzw. oval ist. Weiter ist vorausgesetzt, daß bei Rechtshändern der Griffabschnitt 209 der Handhöhlung zugeordnet ist und die verschiedenen Oberflächen an zugeordneten Hand- und Fingerbereichen zu liegen kommen. Schließlich kann gedanklich angenommen werden, daß der Griff 201 z.B. einstückig und massiv und z.B. für einen Hammer, eine Feile oder dergleichen geeignet ist. Handelt es sich dagegen um Zangen, die wie üblich zwei verschwenkbare Griffschenkel aufweisen, kann für die Zwecke der Erfindung gedanklich angenommen werden, daß der eine Griffschenkel im wesentlichen durch den Abschnitt 207 nach Fig. 51 und 52 und der andere Griffschenkel im wesentlichen durch den Griffschenkel 209 realisiert ist, während der innere Abschnitt 208 hier fehlt. Die Breite, Dicke und Länge derartiger zweiteiliger Griffe wird analog zu Fig. 51 und 52 durch die Maße 202 und 203 im jeweiligen Querschnitt angegeben. In den Fig. 1 bis 15 sind die Grenzflächen, die die einzelnen Abschnitte unterteilen, durch gestrichelte Linien angedeutet, im übrigen aber nicht weiter erwähnt.

Fig. 1 bis 4 zeigen ein Handwerkzeug 1 in Form einer Säge, die einen Handgriff 2 und ein an diesem mittels Schrauben od. dgl. befestigtes Funktionsteil 3 aufweist. Der Griff 2 ist, wie dies z. B. für sogenannte Fuchsschwanzsägen generell zutrifft, mit einer zentralen Öffnung 4 versehen, der im Sinne der Erläuterungen zu Fig. 50, 51 ein vom Funktionsteil 3 abgewandter erster Griffabschnitt 6 (in Fig. 1 rechts außen) mit Anlageflächen für die Handinnnenseite und ein zweiter Griffabschnitt 5 (in Fig. 1 links) mit Anlageflächen für die Finger zugewandt sind.

In Fig. 3 und 4 ist angedeutet, wie der Griff beim Gebrauch der Säge von einer menschlichen Hand 7 zunächst von hinten her erfaßt (Fig. 3) und dann umgriffen wird (Fig. 4). Dabei ist in Fig. 1, 3 und 4 die für Rechtshänder in Betracht kommende Position dargestellt, und Fig. 4 zeigt die für die Säge beim Gebrauch bevorzugte Koppelstellung der Hand.

Die zur Erläuterung der Erfindung erforderlichen Teile der rechten Hand 7 sind aus Fig. 5 ersichtlich. Danach enthält die Hand 7 einen Daumen 8 mit einem proximalen, der Hand 7 zugewandten Daumenglied 9 und einem von der Hand 7 entfernten, distalen Daumenglied 10, und die üblichen weiteren vier Finger mit je einem proximalen, mittleren und distalen Fingerglied 11 bis 14. Ferner besitzt die Hand 7 zwischen dem Daumen 9 und dem Zeigefinger einen Daumensattel 15, einen Daumenballen 16, einen Handwurzelballen 17 und eine Handkante 18 mit einem Handkantenballen 19. Das Teil, wo die Finger beginnen, wird als Fingerwurzelballen 20 bezeichnet, und das von den Ballen 16 bis 20 und den Daumenballen 15 umgrenzte Teil wird als Handmittelfläche oder kurz als Handfläche 21 bezeichnet, die in der hier interessierenden, bevorzugten Koppelstellung nach Fig. 4 eine charakteristische Handhöhlung ausbildet.

Nach Fig. 1 ist der erste Abschnitt 6 in drei gedachte, in Längsrichtung des Griffs 2 untereinander liegende und in Fig. 1 durch gestrichelt angedeutete Ebenen 23, 24 abgegrenzte Teile unterteilt, nämlich ein oberes Teil 25, ein Mittelteil 26 und ein unteres Teil 27, wobei aus Gründen, die weiter unten ersichtlich werden, das obere und das untere Teil nachfolgend durchweg als "distales" Teil 25 bzw. "proximales" Teil 27 bezeichnet werden.

Erfindungsgemäß ist der Griff 2 so geformt und bemessen, daß in der bevorzugten Koppelstellung der Abschnitt 6 mit seinem Mittelteil 26 in die Handhöhlung eintritt bzw. zur Anlage der Handfläche 21 dient, das distale Teil 25 vom Handsattel 15 zwischen Daumen und Zeigefinger umgriffen wird und das proximale Teil 27 zur Anlage des Handballens 17 dient. Daher ist das Mittelteil 26 in Längsrichtung und in wenigstens einer Querrichtung mit einer betont nach außen gerichteten, die Dicke und Breite des Abschnitts 6 vergrößernden Wölbung 28 versehen, während das distale und proximale Teil 25 bzw. 27 in der Längsrichtung und der wenigstens einen Querrichtung eine schwach konkave, die Dicke und Breite des Abschnitts 6 verringernde Kontur 29 bzw. 30 besitzen. Dabei ist besonders aus Fig. 2 (Schnitt B - B) ersichtlich, daß das Mittelteil 26 eine Zone besitzt, in der sowohl die in Richtung einer Querachse 31 gemessene Breite als auch die senkrecht dazu gemessene Dicke des Griffs 2 am größten ist. Außerdem zeigt ein Vergleich der Schnitte A - A und B - B, daß die Dicke des Griffs 2 von diesem Höchstwert an in Längsrichtung in Richtung des distalen Teils 25 deutlich abnimmt, bis sie in einer durch den Schnitt A - A dargestellten Zone des distalen Teils 25 den kleinsten Wert erreicht. Auch zum proximalen Ende hin nimmt die Dicke des Griffs 2 allmählich ab, bis sie in einer im proximalen Teil 27 liegenden Zone am kleinsten wird. Entsprechendes gilt vorzugsweise auch für die Breite des Griffs. Dabei sind die Übergänge zwischen den verschiedenen Teilen 25 bis 27 vorzugsweise kontinuierlich, d. h. stufenlos, glatt und so, daß das konvex vorgewölbte Mittelteil 26 allmählich in die konkav nach innen gewölbten Teile 25 bzw. 27 übergeht.

Der dem Abschnitt 6 diametral gegenüberliegende, in Fig. 1 links von einer gedachten Mittelebene 33 des Griffs 2 liegende zweite Abschnitt 5 ist im Ausführungsbeispiel ähnlich wie der erste Abschnitt 6 geformt und bemessen. Er weist zumindest in einem Mittelteil 34 eine Kontur 35 auf, die in Längs- und Querrichtung entsprechend der bevorzugten Koppelstellung von einer trapezförmigen Innenkontur der umgreifenden Finger (Fig. 4) ausgeht, jedoch eiförmig abgerundet, d. h. ohne gegen die Finger drückende Ecken und Kanten gestaltet ist. Dabei kann, wie Fig. 1 zeigt, auch der Abschnitt 5 mit je einem an das Mittelteil 34 angrenzenden, distalen (bzw. oberen) und proximalen (bzw. unteren) Teil 36 bzw. 37 versehen sein, die beide an der Unterseite wie die Teile 25, 27 im wesentlichen nach innen konkav gewölbte Konturen 36a bzw. 37a haben.

Wie in Fig. 3 und 4 angedeutet ist, sind die Formen und Dimensionen der Teile 25 bis 27 so gewählt, daß die Wölbung 28 breitflächig praktisch die ganze Handhöhlung ausfüllt, das distale Teil 25 des Abschnitts 6 an die Größe des Daumensattels 15 angepaßt ist und breitflächig in diesem zu liegen kommt und ein wesentlicher Bereich des Handwurzelballens 17 satt der konkaven Kontur 30 anliegt. Dabei ist ersichtlich, daß durch die beschriebenen Wölbungen und die unterschiedlichen Dicken und/oder Breiten zwischen den Querschnitten A - A und C - C eine derartige Anlage der verschiedenen Handbereiche an den Oberflächen der zugeordneten Griffteile bewirkt wird, daß ein beinahe selbsttätig erfolgendes Auffinden der bevorzugten Koppelstellung erreicht wird. Dagegen ist der zweite Abschnitt 5 so gewölbt und bemessen, daß sich die Innenseiten der mittleren Fingerglieder 12 an die in Fig. 1 ganz links liegende Oberfläche des Griffs 2 anlegen, die sich wie die Oberfläche des Abschnitts 6 beidseits der jeweiligen Querachse (z. B. 31 im Schnitt B - B) über einen vorgewählten Winkelbereich erstreckt (vgl. auch Fig. 50, 51), bis sie in je eine Oberfläche 39 bzw. 40 eines den Abschnitt 5 mit dem Abschnitt 6 verbindenden inneren Abschnitts übergeht, wie insbesondere Fig. 2 zeigt. Außerdem sind die Konturen der Oberflächen der Abschnitte 5 und 6 so gewählt, daß ihre im jeweiligen Querschnitt A-A bzw. C-C gemessenen Abstände (z.B. Maß 41 im Schnitt A-A) im wesentlichen gleich den Abständen der Innenflächen der mittleren Fingerglieder 12 von den diametral gegenüberliegenden Innenflächen der Handhöhlung bzw. Handfläche 21 bei in der bevorzugten Koppelstellung befindlichen Hand sind.

Die Oberflächen 39,40 des inneren Abschnitts des Griffs 2 sind im Ausführungsbeispiel leicht konvex nach außen gewölbt, um der Hand auch in diesem Bereich eine gute Anlagefläche zu bieten. Außerdem setzen sie die Oberflächen der Abschnitte 5 und 6 stetig fort.

Die beschriebenen großflächige Anlage der verschiedenen Handteile an die zugeordneten Griffteile wird insbesondere dann erreicht, wenn der Griff 2 in einem von den Mittelteilen 26, 34 gebildeten mittleren Bereich eine Breite von insgesamt mehr als 30 mm und in einem von den distalen bzw. proximalen Teilen 25, 36 bzw. 27, 37 gebildeten distalen bzw. proximalen Bereich eine Breite von mehr als 25 mm besitzt. Außerdem sollte der Griff in dem distalen Bereich eine senkrecht zur Breite gemessene Dicke aufweisen, die im wesentlichen gleich den Abständen der in der bevorzugten Koppelstellung parallel angeordneten Innflächen der proximalen Daumen- und Fingerglieder 9 bzw. 11 gewählt ist. Weiterhin sollte die Dicke des Griffs 2 im distalen und proximalen Bereich (A-A, C-C) wenigstens etwa 20 mm betragen und von dort bis auf Werte von wenigstens 30 mm im mittleren Bereich ansteigen. Im Hinblick auf die Krümmungsverhältnisse der verschiedenen Teile zeigen vor allem Fig. 1 und 2, daß vorzugsweise das Mittelteil 26 des ersten Abschnitts 6 - im Längsschnitt betrachtet - kleinere Krümmungsradien als das Mittelteil 34 des zweiten Abschnitts 5 hat, während die Krümmungsradien - im Querschnitt betrachtet und jeweils auf die Querschnittsebene z.B. in den Schnitten A-A bis C-C bezogen - größer als im Mittelteil 34 des Abschnitts 5 sind. Dies wird im Ausführungsbeispiel dadurch erreicht, daß der Griff 2 vom distalen bis zum proximalen Bereich hin durchgehend im wesentlichen eiförmige Querschnitte (Fig. 2) erhält. Die Länge des Griffs 2 beträgt schließlich vorzugsweise wenigstens 100 mm entsprechend der jeweiligen Handlänge. Dabei ist klar, daß die angegebenen Maße nach oben hin im wesentlichen durch die Abmessungen der größten jeweils zu berücksichtigenden Hände begrenzt sind.

Am distalen und/oder proximalen Ende weisen der distale und/oder der proximale Bereich des Griffs 2 zweckmäßig je eine wulstförmige, in Umfangsrichtung umlaufende Zone 42, 43 auf, deren Querschnitt größer als der Querschnitt im Bereich der Schnitte A-A und C-C in Fig. 2 ist. An diesen Zonen 42, 43 können sich in der bevorzugten Koppelstellung der Hand die Außenseiten der Fingerglieder des Zeigefingers und des kleinen Fingers und ggf. auch die Handkante 18 bzw. der Handkantenballen 19 abstützen.

Ein weiteres wesentliches Merkmal der Erfindung besteht darin, das der Griff 2 so gestaltet ist, daß seine Teile an die Größe und/oder Formen einer zugeordneten Gruppe von Händen angepaßt ist. Darunter wird verstanden, daß der Griff 2 weder individuell an einzelne Hände angepaßt noch für eine als "Durchschnittshand" betrachtete Hand gestaltet wird, sondern daß anhand von Handvermessungen Daten sortiert und klassifiziert und dann derart in Gruppen eingeteilt werden, daß in jeder Gruppe eine (möglichst große) Anzahl von Händen zu finden ist, denen ein Griff zugeordnet werden kann, der für die Hände dieser Gruppe brauchbar ist und von den Benutzern dieser Gruppe beim Gebrauch des jeweiligen Werkzeugs als angenehm empfunden wird. Das soll insbesondere für professionelle Anwendungen durch Handwerker od. dgl. gelten und bewirken, daß auch bei längerer Dauerbenutzung möglichst geringe bzw. keine Ermüdungs- und Schmerzerscheinungen in der Hand oder im Arm auftreten.

Überraschend hat sich ferner gezeigt, daß Griffe mit den oben erläuterten Merkmalen für zahlreiche unterschiedliche Werkzeuge geeignet sind und in Abhängigkeit von der jeweiligen Funktion nur vergleichsweise geringfügige Änderungen erforderlich sind, wie nachfolgend anhand weiterer Ausführungsbeispiele erläutert ist.

Während der Griff 2 nach Fig. 1 - 4 speziell für Werkzeuge mit Schub-Zug-Betätigung, wie z.B. Handsägen und Hobel, geeignet ist, zeigen Fig. 6 - 8 einen Griff 45 für den Stiel 46 eines Funktionsteils in Form eines Hammers 47, bei dem die Hand in der bevorzugten Koppelstellung von oben über den Griff 45 greift. Ganz ähnliche Griffkonstruktionen eignen sich z.B. für Maurerkellen, kleine Handgartenhacken oder kleine Handgartenrechen.

Wie in Fig. 1 - 4 ist der Griff 45 durch gedachte Ebenen 48 und 49, die quer zu einer Längsachse 50 des Stiels 46 verlaufen, sowohl in einem oberen ersten Abschnitt 45a als auch in einem unteren zweiten Abschnitt 45b gedanklich in je ein distales Teil 51 bzw. 52, Mittelteil 53 bzw. 54 und proximales Teil 55 bzw. 56 unterteilt. Das Mittelteil 53 des ersten Abschnitts 45a zeichnet sich wie beim Griff 2 durch eine in Längs- und beide Querrichtungen erstreckte, betonte, nach außen gerichtete konvexe Wölbung 57 aus, die zum distalen Teil 51 hin schwächer wird und in eine konkave Kontur 58 des distalen Teils 51 übergeht. Abweichend vom Griff 2 besitzt bei der dargestellten Griffvariante das proximale Teil 55 des oberen Abschnitts 45a eine im wesentlichen geradlinige oder ganz leicht konvexe Kontur 59, an der sich beim Gebrauch und in der bevorzugten Koppelstellung der Handwurzelballen 17 (Fig. 5) abstützt. In einer Ausführungsvariante ist das Ende des proximalen Griffbereichs ähnlich wie beim Griff 2 wulstartig verdickt. Dadurch wird eine zusätzliche Übertragung der beim Schlagen auftretenden Fliehkräfte auf die Handkante 18 bewirkt, was insbesondere bei größeren Hämmern von Vorteil ist. Wie Fig. 8 zeigt, weist der Griff 45 in einem von den Mittelteilen 53, 54 gebildeten Bereich (Querschnitte B-B und C-C in Fig. 8) wiederum Eiform auf, so daß die Krümmungsradien - im Querschnitt betrachtet - auf der Oberfläche des Abschnitts 45a größer als auf der Oberfläche des Abschnitts 45b sind. Die Querschnitte im distalen bzw. proximalen Bereich des Griffs 45 sind dagegen im wesentlichen oval (Schnitte A-A, D-D in Fig. 8). Schließlich lassen Fig. 7 und 8 erkennen, daß nicht nur die Breite, sondern auch die Dicke (z.B. Maß 60 im Querschnitt C-C), die vor allem durch den Abstand von den Oberflächen 61, 62 eines innen liegenden, die Abschnitte 45a und 45b verbindenden Abschnitts 64, definiert ist, von einem Höchstwert in einem mittleren Bereich des Griffs 45 sowohl zum distalen als auch zum proximalen Bereich hin deutlich abnimmt. Dadurch schmiegt sich in der bevorzugten Koppelstellung einerseits die Wölbung 57 optimal der Handhöhlung an, während andererseits die kleineren Krümmungsradien und der unterschiedliche Dickenverlauf im Bereich der Teile 52, 54 und 56 des zweiten Abschnitts unter Vermeidung scharfer Kanten eine gute Nachbildung der trapezförmigen Innenkontur der umgreifenden Finger unter Berücksichtigung der unterschiedlichen Fingerlängen ermöglichen. Aus dem zuletzt genannten Grund ist zweckmäßig auch das Mittelteil 54 des zweiten Abschnitts 45b mit einer schwachen, nach außen gerichteten Wölbung 63 versehen. Die Oberflächen 61, 62 des inneren Abschnitts 64 des Griffs 45 sind leicht konvex nach außen gewölbt (Fig. 7) und setzen die Oberflächen der Abschnitte 45a, 45b kontinuierlich fort. Im übrigen ist der Griff 45 im wesentlichen analog zum Griff 2 gestaltet und einer ausgewählten Gruppe von Händen zugeordnet.

In Fig. 31 und 33 ist angedeutet, wie der Griff 45 beim Gebrauch des Hammers 47 von der menschlichen Hand 7 zunächst von der Seite des ersten Abschnitts 45a her erfaßt (Fig. 31) und dann umgriffen wird (Fig. 32). Dabei ist wie in Fig. 3 und 4 die für Rechtshänder in Betracht kommende Position dargestellt, und Fig. 32 zeigt die für den Hammer 47 beim Gebrauch bevorzugte Kopppelstellung der Hand. Mit gestrichelten Linien 57a und 63a ist deutlich gemacht, wo jeweils die aus Fig. 6 ersichtlichen Wölbungen 57 bzw. 63 in der Hand zu liegen kommen. Fig. 33 zeigt schematisch die Handstellung von oben und die sich bildende Trapezform der Fingerglieder 11, 12 und 14 des Zeigefingers in Verbindung mit der Lage des Daumens 8.

Fig. 9 - 12 zeigen einen Griff 65 für ein Funktionsteil in Form einer Gartenschaufel 66, wobei der Griff 65 durch gedachte, senkrecht zu einer Längsachse 67 verlaufende Ebenen 68, 69 in je einem ersten bzw. zweiten Abschnitt 65a bzw. 65b jeweils in distale Teile 70 und 71, Mittelteile 72 und 73 und proximale Teile 74 und 75 unterteilt ist. Auffallend an diesem Griff 65 ist vor allem eine im Mittelteil 72 des ersten Abschnitts 65a vorhandene, nach außen gerichtete Wölbung 76, die vom distalen Teil 70 her zunächst konkav bis zu einem größten Querschnitt des Griffs 65 ansteigt und vqn dort aus in Richtung des proximalen Teils 74 mit großem Radius abfällt. Im zweiten Abschnitt 65b ist das Mittelteil 73 wiederum schwach nach außen gewölbt, wobei die Kontur mit großem Radius bis zum Bereich des größten Querschnitts verläuft, um dann über einen daran anschließenden konvexen Bogen 77 in das proximale Teil 75 überzugehen, das z.B. eine Kontur 78 besitzt. Die Dicke des Griffs 65 (z.B. Maß 79 im Schnitt D-D der Fig. 11) zwischen zwei die Oberflächen der Abschnitte 65a, 65b verbindenden Oberflächen 80 und 81 eines inneren Abschnitts 82 (Fig. 11) ist hier im Gegensatz zu den Griffen 2 und 45 in einem Griffbereich am größten, der dem proximalen Bereich näher als dem distalen Bereich liegt (Schnitt D-D in Fig. 11). Hierdurch soll der beim Gebrauch der Gartenschaufel 66 im Vergleich zu einem Hammer oder einer Säge anderen bevorzugten Koppelstellung der Hand Rechnung getragen werden, wobei sich diese Koppelstellung außerdem wieder mehr oder weniger von selbst ergeben soll. In dieser Koppelstellung umgreift die Hand den Griff 65 in spitzem Winkel von hinten oben. Dabei stützt sich ein etwa halbkugelförmiges Ende des proximalen Griffbereichs im Bereich der Handhöhlung und des Handkantenballens 19 ab, während die übrige Handfläche von oben auf den Griff 65 drückt, wobei die Finger seitlich am Griff 65 anliegen. Dies ergibt sich insbesondere aus Fig. 34 und 35, in denen angedeutet ist, wie der Griff 65 beim Gebrauch der Gartenschaufel 66 von der menschlichen Hand 7 vom proximalen Griffende her erfaßt und dann umgriffen wird. Dabei ist wie in Fig. 3 und 4 die für Rechtshänder in Betracht kommende Position dargestellt, und Fig. 34 und 35 zeigen die für die Gartenschaufel 66 beim Gebrauch bevorzugte Kopppelstellung der Hand in zwei um 90° um die Längsachse gedrehten Positionen. Mit gestrichelten Linien ist die volle Kontur des Griffs 65 deutlich gemacht, woraus erkennbar ist, daß die aus Fig. 9 ersichtliche Wölbung 76 in der Handhöhlung zu liegen kommt. Die bei der Gartenschaufel 66 meistens schiebenden bzw. drückenden und drehenden Handbewegungen ergeben sich analog auch bei anderen Hand- oder Gartenwerkzeugen. Daher ist der Griff 65 z.B. auch für Feilen, Ahlen und Handsägen mit geradem Griff geeignet.

Wie insbesondere Fig. 11 zeigt, sind die Querschnitte des Griffs 65 etwas anders als bisher gewählt. Im distalen Bereich sind die Querschnitte (A-A) im wesentlichen oval, um dann in eine Eiform (B-B, C-C) überzugehen. Daran anschließend folgen in Richtung des proximalen Endes wieder ovale (D-D) bis nahezu kreisrunde Querschnitte (E-E in Fig. 11). Im übrigen ist der Griff 65 im wesentlichen analog zu den Griffen 2, 45 gestaltet.

Fig. 13 und 15 zeigen einen Griff 83 für ein Funktionsteil in Form eines Stechbeitels 84. Der Griff 83 ist durch gedachte Ebenen 85, 86 je einem ersten und zweiten Abschnitt 83a, 83b jeweils in distale Teile 87 und 88, Mittelteile 89,90 und proximale Teile 91 und 92 unterteilt und weitgehend ähnlich dem Griff 45 für einen Hammer. Da die Krafteinleitung beim Gebrauch hier unter radialer bzw. schwenkender Führung durch die Hand im wesentlichen radial erfolgt, ist der Griff 83 vorzugsweise weitgehend spiegelsymmetrisch sowohl zu einer parallel zur ebenen Unterfläche des Stechbeitels verlaufenden Mittelebene (Linie 93 in Fig. 14) als auch zu einer senkrecht dazu verlaufenden Mittelebene (Linie 94 in Fig. 13). Die Querschnittsform des Griffs 83 ist im wesentlichen durchgehend oval (A-A bis C-C), wobei das Mittelteil 89,90 sowohl eines Abschnitts 83a wie auch eines Abschnitts 83b eine charakteristische, nach außen gerichtete, die Breite und Dicke verändernde Wölbung 95 bzw. 96 in Längs- und Querrichtung aufweist. Außerdem sind die distalen und proximalen Teile 87,88 bzw. 91,92 jeweils konkav, die Mittelteile 89,90 dagegen konvex gewölbt, und dasselbe gilt für die Oberflächen 97, 98 (Fig. 14) eines die bei den Abschnitten 83a, 83b verbindenden inneren Abschnitts. Die dadurch bedingte Abnahme der Breite und Dicke des Griffs 83 in Längsrichtung von Höchstwerten in einem Mittelbereich bis hin zu kleinsten Werten im distalen bzw. proximalen Bereich erfolgt im wesentlichen kontinuierlich, so daß die Oberflächen der Abschnitte 83a, 83b und des inneren Abschnitts jeweils konvexe, zwischen zwei konkaven Abschnitten liegende Zonen bilden, wie insbesondere Fig. 13 und 14 zeigen.

Am jeweils proximalen Ende können die Griffe 45, 65 und 83 je nach Bedarf und Anwendungszweck eine jeweils abgerundete oder halbkugel- bzw. kalottenförmige Kontur haben, wie Fig. 6 - 15 zeigen. Im übrigen ist klar, das die distalen Teile 51,52 usw. den oberen Teilen 25,36 der Fig. 1 - 4 und die proximalen Teile 55,56 usw. den unteren Teilen 27,37 der Fig. 1 - 4 entsprechen, da bei dem dort gezeigten Griff lediglich die Grifflängsachse beim Gebrauch anders als in Fig. 5 - 15 angeordnet sind. Daher empfiehlt es sich aus Gründen der Einheitlichkeit, analog zur übrigen Beschreibung auch die Teile 25,36 bzw. 27,37 als distale bzw. proximale Teile zu bezeichnen.

In Fig. 36 und 37 ist angedeutet, wie der Griff 83 beim Gebrauch des Stechbeitels 84 von der menschlichen Hand 7 zunächst von der Seite des einen äußeren Abschnitts 83a her erfaßt (Fig. 36) und dann umgriffen wird (Fig. 37). Dabei ist im Gegensatz zu Fig. 3 und 4 die für Linkshänder in Betracht kommende Position dargestellt, und Fig. 37 zeigt die für den Stechbeitel 84 beim Gebrauch bevorzugte Koppelstellung der linken Hand. Mit gestrichelten Linien ist deutlich gemacht, wo jeweils die aus Fig. 6 ersichtlichen Wölbungen der Seitenflächen 97 und 98 in der Hand zu liegen kommen, während die in Fig. 36 und 37 hinten liegende Wölbung 95 von der Handhöhlung aufgenommen wird. Außerdem zeigen Fig. 36 und 37 die für Stechbeitel 84 charakteristische Anwendung, bei welcher Rechtshänder den Griff 83 in der Regel mit der linken Hand erfassen, während die rechte Hand einen Hammer hält, um mit diesem auf ein proximales Ende 99 einzuschlagen. Infolge dieser Handhabung ist auch die Handstellung relativ zum Griff um 180° gedreht, d.h. der Daumen 8 liegt in einem konkaven Abschnitt des proximalen Griffbereichs, wohingegen der kleine Finger in einem konkaven Abschnitt des distalen Griffbereichs zu liegen kommt.

Im übrigen kann der Griff 83 analog zu den anderen bisher beschriebenen Ausführungsbeispielen ausgebildet sein.

Die bisher beschriebenen Griffe 45,65 und 83 sind jeweils einteilig ausgebildet, wobei erste Abschnitte durch angepaßte innere Abschnitte einstückig mit den zweiten Abschnitten verbunden sind. Die Erfindung ist aber nicht auf derartige Griffe beschränkt, sondern analog auch auf zweiteilige Griffe mit relativ zueinander bewegbaren Griffschenkeln anwendbar, wie sie bei Zangen, Scheren od. dgl. vorhanden sind. In Analogie zu Fig. 50, 51 wird daher zur Vereinheitlichung der Beschreibung nachfolgend einer der beiden Griffschenkel als erster Abschnitt und der andere Griffschenkel als zweiter Abschnitt bezeichnet, wobei die beiden Griffschenkel bzw. Abschnitte im Gegensatz zur Fig. 1 bis 15 durch einen Zwischenraum getrennt sind.

Bei der Gestaltung der Griffe von Zangen kommt es darauf an, daß in normal geöffneter Stellung, etwa beim Ansetzen zum Schneiden eines Drahtes, oder beim Umgreifen eines Gegenstands mit dem gezahnten Durchbruch im Maul einer Kombinationszange, alle vier distalen Fingerglieder 14 (Fig. 5) möglichst gleichmäßig an der Oberfläche eines ersten Abschnitts anliegen, um genügend Kraft ausüben zu können. Bei geschlossener Zange soll die Oberfläche dieses Abschnitts dagegen an den mittleren Fingergliedern 12 anliegen.

Fig. 16 - 18 zeigen einen erfindungsgemäß gestalteten Griff 100 für eine Kombinationszange 101. Ein Griffschenkel bzw. Abschnitt 102 ist hier an seiner äußeren Oberfläche analog zum ersten bzw. oberen Abschnitt der bisher beschriebenen Griffe ausgebildet, während ein Griffschenkel bzw. Abschnitt 103 an seiner äußeren Oberfläche analog zum zweiten Abschnitt der bisher beschriebenen Griffe ausgebildet ist. Im Gegensatz zu Fig. 1 - 12 sind die beiden Abschnitte 102 und 103 außerdem spiegelsymmetrisch zu einer durch eine Längsachse 104 verlaufenden Mittelebene ausgebildet, um dadurch zu erreichen, daß die Zange wahlweise in zwei um 180° um die Längsachse gedrehten Stellungen benutzbar ist und in beiden Stellungen dieselbe bevorzugte Koppelstellung vorgefunden wird. Daher wird im folgenden nur die erfindungsgemäße Gestaltung des Abschnitts 102 näher erläutert.

Nach Fig. 16 und 17 ist der Abschnitt 102 mit einer Oberfläche 105 versehen und durch gedachte Ebenen 106,107 in je ein distales Teil 108, ein Mittelteil 109 und ein proximales Teil 110 unterteilt, die in Längsrichtung hintereinander angeordnet sind. Erfindungsgemäß ist der Abschnitt 102 so geformt und bemessen, daß in der für kleinere Kombinationszangen üblichen Koppelstellung der Hand das Mittelteil 109 in die Handhöhlung eintritt, das distale Teil 108 vom Handsattel 15 umgriffen wird und das proximale Teil 110 zur Anlage des Handwurzelballens 17 dient. Daher ist das Mittelteil 109 in Längsrichtung und in beiden Querrichtungen mit einer betont nach außen gerichteten, konvexen Wölbung 111 versehen, während das distale Teil 108 vom Mittelteil 109 an sich verjüngend bis zu einem am distalen Ende angebrachten Abgleitschutz-Kragen 112 weiterläuft. Die äußere Kontur des distalen Teils 108 ist in einem seitlichen Bereich 114 so ausgebildet, daß sie gemäß der Seitenansicht nach Fig. 16 mit einem flachen konkaven Bogen und mit einem kleinen Neigungswinkel zur Längsachse 104 verläuft, während sie längs der aus Fig. 17 ersichtlichen oberen Oberfläche 105 zwar ebenfalls leicht konkav, aber mit einem vergleichsweise großen Neigungswinkel zur Längsachse 104 verläuft. In ähnlicher Weise läuft das proximale Teil 110 auf der oberen Oberfläche (Fig. 17) unter einem vergleichsweise großen Neigungswinkel zur Längsachse 104, jedoch im wesentlichen konvex, während die Oberfläche in einem seitlichen Bereich 115 (Fig. 16) mit einem vergleichsweise kleinen Neigungswinkel zur Längsachse 104 und ebenfalls leicht konvex ausgebildet ist. Am proximalen Ende ist der Oberabschnitt 102 zweckmäßig kalottenförmig ausgebildet.

Wie Fig. 16 und 17 weiter zeigen, hat der Griff 100 seine größte Breite (Schnitt C-C) an einer Stelle, die näher am proximalen als am distalen Griffende liegt. Dies wird dadurch erreicht, daß das distale Teil 108 vergleichsweise lang und das proximale Teil 110 vergleichsweise kurz ausgebildet wird, während das Mittelteil 109 eine mittlere Länge besitzt oder mit dem proximalen Teil 110 zu einem Teil mit konvexer Oberfläche zusammengefaßt ist. Dadurch bietet der proximale Griffbereich, wie dies bei kleinen Zangen üblich ist, dem Handwurzelballen 17 eine nur teilweise Anlagefläche. Um dennoch in der bevorzugten Koppelstellung der Hand zu erreichen, daß sich keine unerwünschten Druckstellen ergeben, nimmt die Dicke des Abschnitts 102 (Maß 116 im Schnitt A-A der Fig. 18) von distal nach proximal bis zu einer Stelle der größten Griffbreite allmählich zu (Schnitt A-A bis Schnitt C-C in Fig. 8), um dann bis zum proximalen Ende hin nur geringfügig abzunehmen (Schnitt D-D), wobei unter der größten Griffbreite der Abstand der beiden Scheitelpunkte auf den Oberflächen der Mittelteile 109 der beiden Griffabschnitte 102 und 103 verstanden wird (Maß 117 im Schnitt C-C der Fig. 18).

Im übrigen ist die äußere Kontur des Abschnitts 102 im Längs- und Querschnitt sowie sowohl in Richtung der Griffbreite als auch in Richtung der Griffdicke so bemessen und geformt, daß der andere Abschnitt 103 bei identischer Ausbildung ausreichend gut und ohne Bildung von störenden Ecken und Kanten an die in der bevorzugten Koppelstellung der Hand sich ergebende, trapezförmige Innenkontur der umgreifenden Finger angepaßt ist. Da der durch die Wölbung 111 im Abschnitt 102 und eine spiegelsymmetrisch liegende Wölbung im Abschnitt 103 gebildete Höchstwert der Griffbreite hier zum proximalen Ende hin verlagert ist, kommen die umgreifenden Finger in der bevorzugten Koppelstellung automatisch so zu liegen, daß die Mittelglieder 12 des Mittelfingers und des Ringfingers beidseits eines Scheitels der Wölbung 111, d.h. der Stelle größter Breite, und der Zeigefinger und der kleine Finger an Stellen angeordnet werden, wo die Griffbreite entsprechend der unterschiedlichen Fingerlängen schon wieder merkbar kleiner ist. Denkbar wäre sogar, daß sich der Mittelfinger im Bereich der größten Griffbreite an den unteren Abschnitt 103 anlegt und das sich der kleine Finger nicht oder nur teilweise auf dem proximalen Teil abstützen kann, was bei kleinen Zangen tolerierbar ist.

Einander zugewandte Flächen 102a, 103a sind für die Zwecke der Erfindung nicht wesentlich und können daher in an sich bekannter Weise mit gut abgerundeten Kanten geformt sein. Die Griffbreite (117 in Fig. 18) an den verschiedenen Stellen längs des Griffs und insbesondere die Auswölbungen werden entsprechend der zugeordneten Gruppe von Händen so bemessen, daß sich unter Berücksichtigung der Funktion einer Zange eine bequeme, bevorzugte Koppelstellung ergibt.

Ein Griff 118 nach Fig. 19 - 21 für eine große Kombinationszange ist im wesentlichen analog zu Fig. 16 - 18 gestaltet, jedoch im Maßstab entsprechend vergrößert. Gleiche Teile sind daher mit denselben Bezugszeichen wie in Fig. 16 - 18 versehen. Deutlich sichtbar (Fig. 19) ist hier vor allem die Ausformung einer im Mittelteil vorgesehenen Wölbung 119, die einerseits in Längsrichtung, andererseits jedoch anders als bei den bisherigen Ausführungsbeispielen auch in der einen Querrichtung stärker als in der anderen Querrichtung ausgeformt ist. Das ist insbesondere aus Fig. 19 und 21 (Schnitt B-B) in der einen Querrichtung ersichtlich. Die unsymetrische Ausbildung der Wölbung 119 ist hier so gewählt, daß einerseits für Rechtshänder eine optimale Anlage erreicht, andererseits die Dicke des anderen Abschnitts 103 auf der von den Fingern umgriffenen Seite nicht zu groß wird, damit die distalen Fingerglieder 14 noch gut anliegen. Bei um 180° um die Längsachse gedrehter Lage der Zange ist eine ausreichend gute Anlage des Griffs in der Hand mit der schwächeren Auswölbung noch gegeben. Natürlich ist auch eine Griffform möglich, bei der beide Griffschenkel bzw. Griffabschnitte symmetrisch ausgeformt sind.

Im übrigen gilt für den Griff 118 dasselbe wie für die übrigen Griffe, insbesondere mit Hinblick auf den aus Fig. 19 ersichtlichen Verlauf der Griffkontur.

In Fig. 38 und 39 ist angedeutet, wie ein Griff 100 bzw. 118 beim Gebrauch der Kombinationszange 101 von der menschlichen Hand 7 umgriffen wird. Dabei ist wie in Fig. 3 und 4 die für Rechtshänder in Betracht kommende Position dargestellt, und Fig. 38 und 39 zeigen die für die Zange 101 beim Gebrauch bevorzugte Kopppelstellung der Hand von der Seite und von oben. Mit gestrichelten Linien 111a und 119a ist deutlich gemacht, wo jeweils die aus Fig. 17 bzw. 20 ersichtlichen Wölbungen 111 bzw. 119 in der Hand zu liegen kommen. Je nach Größe der Zange 101 können die proximalen Griffteile 110 mehr oder weniger nahe am proximalen Griffende erfaßt und geführt werden, was vor allem auch von der axialen Länge der Teile 110 abhängt.

In Fig. 22 bis 24 ist ein Griff einer großen Zange dargestellt. Die beiden Griffabschnitte sind hier vollkommen unsymmetrisch ausgebildet, um eine optimale Kopplung in einer bestimmten Lage zu erreichen. Die Griffe 121 unterscheiden sich von denen nach Fig. 19 bis 21 durch einen ersten Abschnitt 122 mit einem Mittelteil 123, das eine in Längsrichtung und Querrichtung äußerst stark betonte Wölbung 124 aufweist. Wegen der stark zu einer Seite hin erstreckten Wölbung 124 entsteht ein Griffbereich 125 (vgl. auch Fig. 25), der seitlich so weit vom ersten Abschnitt 122 absteht, daß seine Außenkante 126 in der bevorzugten Koppelstellung der Hand dicht am Fingerwurzelballen 20 entlangläuft, so daß die Wölbung 125 praktisch dem ganzen zwischen dem Daumenballen 16 und dem Fingerwurzelballen 20 befindlichen Handabschnitt anliegt. Derartige Griffe eignen sich daher vor allem für Zangen, bei denen große Kräfte ausgeübt werden werden sollen. Außerdem ist es in diesem Fall zweckmäßig, wie insbesondere Fig. 23 zeigt, den seitlich angeordneten Griffbereich 125 so zu verlängern (125a, 126a), daß er sich auch ganz oder teilweise über ein anschließendes proximales Teil 127 erstreckt.

Ein gegenüberliegender zweiter Abschnitt 128 des Griffs 121 ist im wesentlichen analog zum Abschnitt 103 nach Fig. 16 bis 18 ausgebildet und an die trapezförmige Fingerstellung angepaßt. Da der Abschnitt 128 deshalb eine erheblich andere äußere Kontur als der Abschnitt 122 erhält und der Abschnitt 122 im Mittelteil 123 zu breit ist, um bei um 180° gedrehtem Griff eine problemlose, angenehme Anlage der Fingerglieder zu ermöglichen, wird diese Zange zweckmäßig nur in einer Griffstellung verwendet, bei der die Handfläche 8 im Bereich des ersten Abschnitts 122 und die Finger im Bereich des zweiten Abschnitts 128 zu liegen kommen, d. h. eine beidseitige Anwendung des Griffs im Sinne der Fig. 16 bis 21 ist hier nicht vorgesehen.

Die verschiedenen Querschnitte des Grifs 121 ergeben sich insbesondere aus den Querschnittsdarstellungen A-A bis E-E für jeweils beide vorhandenen Abschnitte 122 und 128.

Fig. 26 bis 30 zeigen eine verstellbare Wasserpumpenzange 142 mit einem Griff 143, der einen ersten Abschnitt 144 und einen zweiten Abschnitt 145 aufweist. Der Griff 143 dieser Zange ist ähnlich wie bei der Zange 19 bis 21 ausgebildet, so daß sich eine bevorzugte Koppelstellung ergibt, bei welcher ein Zangenkopf 146 (Fig. 30) eine definierte Lage zur Hand einnimmt. Bei Anwendung der Zange 142 nach einer um 180° um die Längsachse erfolgten Drehung ergibt sich eine Koppelstellung, die zwar nicht mehr ideal, aber noch gut ist. Bei dieser Zange 142 ist beim zweiten (unteren) Abschnitt 145 eine Auswölbung in Quer- bzw. Dickenrichtung geringer als beim oberen Abschnitt 144, weil dieser Zangentyp oft zum Greifen von Sechskanten, z. B. bei Rohrverschraubungen, benutzt wird und hierbei eine größere Maulöffnung erforderlich ist. Dabei sind die beiden Griffabschnitte 144, 145 weiter auseinander gespreizt, als dies bei normalen Zangen üblicherweise der Fall ist. Der von den Fingern umfaßte, in der Zeichnung untere Griffabschnitt 145, ist in der Breite außerdem schmaler gehalten, damit ihn die Finger in allen erforderlichen Spreizlagen noch gut erfassen können.

Die Formen und Größen einer Oberfläche 147 des Abschnitts 144 und einer Oberfläche 148 des Abschnitts 145 werden im wesentlichen so gewählt, wie oben anhand der einteiligen Griffe nach Fig. 1 bis 15 erläutert ist. Durch gedachte Ebenen 149 und 150 sind die Abschnitt 144 und 145 in je ein distales Teil 151 und 152, ein Mittelteil 153, 154 und ein proximales Teil 155, 156 unterteilt, die in Längsrichtung im wesentlichen gleich lang sind. Die distalen und proximalen Teile 151, 152 bzw. 155, 156 sind in Längs- und Querrichtung im wesentlichen konkav gewölbt, während die Mittelteile 153, 154 je eine zumindest in Längsrichtung verlaufende, nach oben bzw. unten erstreckte Wölbung 157 bzw. 158 aufweisen. Dabei dienen diese Wölbungen 157, 158 der oben beschriebenen Anpassung an die Handhöhlung bzw. an die trapezförmige Fingerstellung einer zugeordneten Gruppe von Händen in der bevorzugten Koppelstellung und den erwähnten speziellen Bedürfnissen bei einer Wasserpumpenzange 142.

Wie insbesondere Fig. 29 in den Schnitten A - A bis D - D zeigt, sind die Wölbungen 157, 158 auch in Querrichtung ausgeprägt, wobei diese Ausprägung unsymmetrisch zu einer in Fig. 26 und 28 angedeuteten Mittelebene 159 ist. Im Gegensatz zum Ausführungsbeispiel nach Fig. 19 bis 21, wo diese Unsymmetrie im wesentlichen nur im Bereich des Mittelteils 109 vorhanden ist, erstreckt sich die Unsymmetrie beim Ausführungsbeispiel nach Fig. 26 bis 30 in Längsrichtung praktisch über die gesamte Grifflänge, wobei sie vom distalen bis zum proximalen Ende der Mittelteile 153, 154 im wesentlichen zunimmt (Schnitte A - A bis C - C in Fig. 29) und dann in den angrenzenden proximalen Teilen 155, 156 wieder etwas abnimmt (Schnitt D - D in Fig. 32). Dadurch ist die Dicke des Griffs 143 einerseits dort, wo die Handhöhlung zu liegen kommt, in Richtung des Fingerwurzelballens 20 vergrößert, andererseits dort, wo die Finger zu liegen kommen können, in Richtung der distalen Fingerglieder 14 größer. Außerdem sind proximale Endbereiche 144a und 145a verbreitert und sattelartig konkav ausgebildet, um eine gute Anlage für den Handkantenballen 19 (Fig. 5) zu erhalten. Dadurch ergeben sich bei diesem Griff günstige Handanlageflächen unter Berücksichtigung des speziellen Gebrauchszwecks.

In Fig. 40 und 41 ist angedeutet, wie ein Griff 143 beim Gebrauch der Wasserpumpenzange 142 von der menschlichen Hand 7 umgriffen wird. Dabei ist wie in Fig. 3 und 4 die für Rechtshänder in Betracht kommende Position dargestellt, und Fig. 41 zeigt die für die Zange 142 beim Gebrauch bevorzugte Kopppelstellung der Hand. Mit gestrichelten Linien 157a und 158a ist deutlich gemacht, wo jeweils die aus Fig. 27 ersichtlichen Wölbungen 157 bzw. 158 in der Hand zu liegen kommen.

Einander zugewandte Innenflächen 160a, 160b der Abschnitte 144, 145 sind für die Zwecke der Erfindung wie bei den übrigen Zangen nach Fig. 16 bis 28 weitgehend unbedeutend und daher nicht näher beschrieben.

Die proximalen Enden der beiden Abschnitte aller Griffe nach Fig. 16 bis 30 können halbkugel- bzw. kalottenförmig ausgebildet sein. Außerdem wäre es möglich, die den Fingern zugeordneten Abschnitte aller beschriebenen Griffe zusätzlich mit Rastmulden für die Finger zu versehen. Wegen des beschriebenen Breiten- und Dickenprofils der Griffe ist dies jedoch weitgehend unnötig, was im Hinblick auf unterschiedliche Fingerformen und -größen innerhalb der zugeordneten Gruppen von Händen vorteilhaft ist.

Im übrigen versteht sich, daß sich die Anpassung der Formen und Größen der dargestellten Handgriffe und die bevorzugten Koppelstellungen immer auf eine sogenannte Haupt-Haltung der rechten und/oder linken Hand bezieht. Als Haupt-Haltung ist die Haltung zu verstehen, die die Hand bei der Benutzung des jeweiligen Werkzeugs überwiegend einnimmt. Bei einer Anzahl von Griffen kann außerdem eine einheitliche Griffgestaltung für Rechts- oder Linkshänder vorgesehen werden (z. B. Fig. 1 bis 21). Ist dies nicht möglich oder mit erheblichen Nachteilen für die Benutzer verbunden, können entsprechend unterschiedliche Griffe für Rechts- bzw. Linkshänder vorgesehen werden (z. B. Fig. 22 bis 30). Außerdem ist klar, daß sich die unterschiedlichen Gruppen von Händen zugeordneten, aber für dasselbe Funktionsteil bestimmten Griffe insbesondere dadurch unterscheiden können, daß sie andere Längen, Dicken und Breiten aufweisen, die konkaven bzw. konvexen Wölbungen unterschiedlich ausgebildet werden und/oder die Wölbungen ganz oder teilweise unterschiedliche Krümmungsradien erhalten.

Die Herstellung der beschriebenen Griffe kann erfindungsgemäß insbesondere nach zwei Verfahren erfolgen.

Nach einem ersten erfindungsgemäßen Verfahren werden die unterschiedlichen Hände einer Vielzahl von individuellen Benutzern vermessen und die dadurch erhaltenen Maße in eine Mehrzahl von z.B. drei bis sechs Handtypenklassen bzw. Gruppen von Händen eingeordnet. Für diese Handgrößen- oder Handformgruppen werden die Formdaten der entsprechenden Griffe ermittelt. Diese können digital auf einem Datenträger oder in dem Steuerkomputer einer CNC-Fräsmaschine gespeichert werden. Statt einer CNC-Fräsmaschine kann auch eine Kopierfräsmaschine eingesetzt werden, bei der Kopiermodelle der unterschiedlichen Griffe zur Steuerung des Fräsvorgangs benutzt werden. In Vorbereitung der Herstellung von Funktionsteilen mit verschiedenen Griffen werden die Funktionsteile z. B. in Rohgriffe aus Kunststoff im Spritzgußverfahren eingespritzt. Diese Rohgriffe weisen die verschiedenen Grundformen mit einem ausreichenden Übermaß auf. Der Rohgriff mit dem jeweiligen Funktionsteil wird dann in eine Aufnahmevorrichtung der Fräsmaschine eingespannt, worauf der Griff automatisch durch Fräsen mit der gewünschten Endkontur versehen wird. Eine Feinbearbeitung der Oberfläche kann nach dem Fräsen durch Schleifen von Hand oder mit einer Maschine, ggf. unter Verwendung elastischer Schleifmittel erfolgen. Wenn es gewünscht wird, kann die Oberfläche bei Anwendung lösbarer Kunststoffe, z. B. bei Griffen aus Celluloseacetat, durch Tauchen in einem Lösungsmittel geglättet werden. Bei einer Bearbeitungsvariante wird die Griffoberfläche durch Strahlen mit einem körnigen Strahlmittel mit einer gleichmäßigen Oberfläche versehen. Die Funktionsteile mit den Rohgriffen werden in großer Serie in relativ einfachen Spritzgießformen hergestellt und in der Fabrik am Lager gehalten.

Statt aus Kunststoff können die Griffe auch aus vorgedrehten, aus Holz bestehenden Rohlingen hergestellt und nach dem Fräsen geschliffen und lackiert oder gewachst werden. Die Funktionsteile werden, wie bei Holzgriffen üblich, gewöhnlich in eine Bohrung des fertigen Handgriffs eingepreßt.

Die Auswahl der für einen zukünftigen Benutzer optimalen Griffe erfolgt z.B. in der Weise, daß seine Hände mit optischen oder optoelektronischen Mitteln, durch Herstellung einer Fotokopie der Hand, abgetastet und vermessen und die zugeordneten Griffe dann durch Anwendung eines Computerprogramms ausgewählt werden.

Zur Auswahl des optimalen Griffs kann auch eine Musterserie von Griffen benutzt werden, die vom Hersteller für optimal angepaßt gehalten werden und aus denen sich der zukünftige Benutzer selbst den oder die jeweils optimalen Griffe auswählt. Diese Art der Auswahl kommt in Betracht, wenn der Verkäufer beispielsweise Betriebe besucht und den zukünftigen Benutzer selbst anspricht. Eine Musterreihe kann auch das Fachgeschäft zur Auswahl durch seine Kunden bereit halten.

Die beiden beschriebenen, von einem Rohling mit Übermaß ausgehenden Verfahren eignen sich z. B. für die Gestaltung von Griffen für Stechbeitel, Maurerkellen, Hämmer und Sägen. Die Rohgriffe sind hier in der Regel beim Fräsen der Endkontur noch nicht mit dem Funktionsteil des Werkzeugs verbunden, sondern als Spritzteil oder Rohling aus Holz vorgearbeitet. Die fertig bearbeiteten Griffe werden mit dem Funktionsteil verpreßt. Die Auswahl erfolgt wie oben beschrieben.

Bei Zangen und Rebscheren und anderen ähnlichen Werkzeugen sind heute zumeist im Spritzgießverfahren hergestellte, die Ober- bzw. Unterabschnitte darstellenden Hülsen aus Kunststoff auf die entsprechenden Schenkel des Arbeitsgeräts aufgepreßt. Die Griffhülsen werden im Spritzgießverfahren hergestellt und zum Aufpressen auf die Schenkel des Werkzeugs soweit erwärmt, daß sie sich verformen lassen und sich den gebogenen Schenkeln der Zange oder dgl. beim Aufpressen anpassen. Entsprechend dem Prinzip der Gestaltung und Zuordnung wird eine Reihe von Griffhülsen für eine Zangentype und -größe entwickelt. Im allgemeinen kann eine Form von Griffhülsen für mehrere Zangentypen der gleichen Größe verwendet werden, also etwa für Kombizangen und Seitenschneider oder noch weitere Typen. Die Griffhülsen werden als Rohteil mit der Höhlung zum Aufpressen auf die Zangenschenkel im Spritzgießverfahren vorgefertigt. Zur Anformung der ausgewählten Kontur werden die Griffhülsen auf einen Aufnahmedorn der Fräsmaschine gesteckt und wie die anderen Grifftypen fertig bearbeitet. Danach werden sie auf die Zangenschenkel warm aufgepreßt.

Bei der Herstellung von Handgriffen nach Fig. 1 bis 4 für Sägen oder dgl. werden die Griff-Rohlinge so vorgefertigt, daß das Verbindungstück zur Säge oder zum Sägeblatt seine endgültige Form hat und das von der Hand umschlossene, individuell ausgewählte Griffteil in das Verbindungsstück eingesetzt wird.

Nach einem zweiten erfindungsgemäßen Verfahren kann die Herstellung einer Mehrzahl von Handgriffen für jedes einzelne Funktionsteil schließlich auch dadurch erfolgen, daß wie bei der herkömmlichen Herstellung in kleinen Serien komplett vorgefertigte Arbeitsgeräte, die pro Funktionsteil z. B. drei bis sechs unterschiedliche Handgriffe aufweisen, hergestellt und auf Lager erhalten werden. Die mit diesem Verfahren erreichte, weitgehend individuelle Anpassung der Griffe an die Handgröße und -form des Benutzers erfordert zwar wegen der höheren Kosten für Produktionsmittel und kleinere Produktionsserien einen größeren Aufwand bei der Herstellung der Griffe und Werkzeuge und höhere Kosten bei der Lagerhaltung einer größeren Anzahl verschiedener Artikel, erhöht aber den Gebrauchswert und den Gebrauchtskomfort. Für hochwertige Werkzeuge ist deshalb auch dieses Verfahren durchaus vorteilhaft. Es hängt dabei weitgehend vom Einzelfall ab, welchem der beschriebenen Verfahren letztendlich der Vorzug gegeben wird.

Bei einem Fertigungsverfahren für Griffe aus Kunststoff werden die Griffe sowohl in der Weise hergestellt, daß sie aus einem Kunststoff bestehen, oder in der Weise, daß auf einen Kerngriff aus einem Hartkunststoff ein Mantel aus Weichkunststoff, der die ausgewählte Konturierung aufweist, im Spritzgußverfahren aufgespritzt wird. Der Mantel aus Weichkunststoff kann den Kerngriff vollfächig umschließen oder nur einen Teil der Oberfläche des Kerngriffs bedecken. Die Kerngriffe werden als größenmäßig abgestufte Reihe mit eingespritztem Funktionsteil in großen Mengen konstengünstig hergestellt und am Lager gehalten. Für das Aufspritzen des Mantels aus Weichkunststoff werden Einzelformen für die verschiedenen Außenkonturen eingesetzt, wobei entsprechend der Auswahl mehrere Außenkonturen mit einer Kerngriffgröße kombinierbar sind. Auch hierbei ist es möglich, Rohgriffe ohne Funktionsteil vorzufertigen und am Lager zu halten, den Weichmantel beim Vorliegen des Auftrags aufzuspritzen und danach den Griff mit dem Funktionsteil zu verbinden oder einen Satz von komplett vorgefertigten Handgriffen und Funktionsteilen herzustellen und auf Lager zu halten. Die Spritzgrußformen für das Aufspritzen des Weichmantels werden entsprechend den entwickelten und standardisierten Grifftypen einmal angefertigt und sind dann für eine sehr große Zahl von Griffen verfügbar, wobei sie praktisch kaum einer Abnutzung unterliegen. Bei einer zweckmäßigen Formauslegung bleibt eine Stammform in der Spritzgießmaschine eingebaut, und es werden nur die Formeinsätze für die verschiedenen Außenkonturen gewechselt, was wenig Zeit erfordert. Für diese Einzelanfertigung des Mantels aus Weichkunststoff können kleine Spritzgießmaschinen mit niedrigen Kosten eingesetzt werden. Deshalb ist auch dieses Fertigungsverfahren insgesamt kostengünstig. Die so hergestellten Griffe bieten dem Benutzer noch mehr Komfort als Griffe aus Hartmaterial. Alternativ können auch Griffe dieser Art in herkömmlicher Weise komplett in Serien hergestellt werden.

Zur Herstellung einer Zange 162 (Fig. 42 bis 44), die geschmiedete anstatt aus Kunststoff hergestellte Griffteile aufweisen, werden diese abweichend von der bisherigen Ausführung, die ein etwa durchgehend gleiches Querschnittsprofil vorsieht, Griffschenkel zunächst mit einer über die Grifflänge unterschiedlicher Materialverteilung geschmiedet. Dies ist in Fig. 42 bis 44 für einen Griffabschnitt 163 angedeutet, der von einem distalen Querschnitt A-A an zunächst eine zur Unterseite in Fig. 42 hin zunehmende und dann zum Querschnitt D-D hin wieder abnehmende Breite erhält. In einem weiteren Arbeitsgang wird das Griffteil 163 dann in einem Gesenk so ausgeprägt, daß sich in einem Mittelteil 164 eine Wölbung 165 ergibt, die den oben erläuterten Wölbungen (z. B. 119 in Fig. 20) entspricht und das Mittelteil 164 zunächst von distal her in Längsrichtung des Griffabschnitts 163 zunehmend dicker und breiter (Schnitte A-A bis C-C) und dann nach Erreichen einer größten Breite in Richtung proximal wieder schmaler und dünner macht. Durch den Prägevorgang erhalten die Querschnitte entsprechend den Schnitten B-B bis D-D einen etwa U-förmigen Verlauf.

Bei Griffschenkeln aus Stahl können die erfindungsgemäßen Wölbungen dadurch hergestellt werden, daß sie mit aufgesetzten Kappen versehen werden, wie in Fig. 45 bis 47 angedeutet ist. Ein Griffabschnitt 168 aus Stahl erhält zunächst einen in Längsrichtung durchgehend gleichbleibenden Querschnitt, wie Fig. 47 zeigt. Zur Herstellung einer Wölbung 169 werden aus einem Blech Sattelstücke 170 U-förmig derart ausgestanzt und ggf. nachgeformt, daß sie auf ihrer Oberseite mit der gewünschten Wölbung 169 versehen sind. An den beiden axialen Enden werden die Sattelstücke 170 derart bemessen, daß sie auf den Rücken des Griffabschnitts 168 aufgeschoben werden können und dann in der aus Fig. 47 (A-A) ersichtlichen Position seitlich fest anliegen, während das die Wölbung 169 aufweisende Mittelteil des Sattelstücks 170 nach außen und zur Seite hin wie beschrieben ausgewölbt ist (Fig. 47, B-B). An den anliegenden Stellen wird das Sattelstück 170 dann mit dem Griffabschnitt 168 z. B. durch Schweißen verbunden.

Fig. 48 und 50 zeigen schließlich eine Variante für eine Zange mit einem Kniehebelgelenk (sog. Hebelvorschneider oder Hebelseitenschneider) und aus Blech geformten Griffenabschnitten. Bekannt sind diese Griffabschnitte mit in Längsrichtung konstantem U-förmigem Querschnitt.

Zu Fig. 52 werden am Beispiel des Griffes nach Fig. 6 - 8 für einen Hammer die Hauptmaße für eine mittlere Griffgröße und die Veränderungen der Konturlinien in zwei Ansichten auf den Griff so dargestellt, wie sie sich für drei Griffgrößen, etwa für kleine, mittelgroße und große Hände ergeben. Es bedeuten in Fig. 52:
- GL: die Gesamtlänge des Griffes
- OS: der Abstand des Scheitelpunktes der Kontur der Oberseite des Oberabschnittes vom Griffende
- OH: der Abstand der tiefsten Stelle der Kontur vom Griffende
- US: der Abstand des Scheitelpunktes der Kontur der Unterseite des Unterabschnittes vom Griffende
- UH: der Abstand der tiefsten Stelle der Kontur der Unterseite vom Griffende
- BM: die größte Dicke des Griffes
- BH: die größte Breite des Griffes
- RHQ: den Radius auf der Oberseite im Querschnitt A-A
- RSQ: den Radius auf der Oberseite im Querschnitt C-C

Die Maße sind ca.

| | bei mittlerem | bei großem Griff |
|---|---|---|
| GL | 110 mm | 115 mm |
| OS | 55 mm | 60 mm |
| OH | 88 mm | 94 mm |
| US | 73 mm | 76 mm |
| UH | 92 mm | 99 mm |
| BM | 29 mm | 32 mm |
| BH | 35 mm | 39 mm |
| RHQ | 8 mm | 10 mm |
| RSQ | 12 mm | 15 mm |

Ein erfindungsgemäßer, mit Gelenkpunkten 173 versehender Griffabschnitt 174 weist demgegenüber, wie insbesondere Fig. 50 zeigt, über die Länge unterschiedlich geformte Querschnitte A-A bis C-C auf. Insbesondere sind diese Querschnitte derart gewählt, daß sich in einem Mittelteil eine zur Oberseite und zu den Seiten hin ausgebildete Wölbung 175 ergibt. Im distalen Bereich (Schnitt A-A) und im proximalen Bereich (Schnitt C-C) sind die Querschnitte im wesentlichen kreisrund oder oval, während sich dazwischen die Dicke und/oder Breite des Griffabschnitts 174 von distal bis proximal zunächst deutlich vergrößert und dann wieder verkleinert, wie oben ausführlich erläutert ist.

Die Erfindung ist nicht auf die beschriebenen Ausführungsbeispiele beschränkt, die auf zahlreiche Weise abgewandelt werden können. Dies gilt insbesondere für die anhand der Zeichnungen beschriebene, individuelle Gestaltung der verschiedenen Handgriffe. Für eine große Hand hat ein optimal angepaßter Griff ein größeres Gesamtvolumen als ein Griff für eine kleine Hand. Dies gilt analog für die Gestaltung aller Griff einer Reihe des gleichen Grifftyps. Bei Hämmern, Stechbeiteln od. dgl. kann eine weitere Abstufung innerhalb der Reihe entsprechend den Größen der Funktionsteile vorgesehen werden. Daneben können aber auch andere Kriterien zur gruppenweisen individuellen Gestaltung der Handgriffe herangezogen weden, insbesondere wenn sich im Rahmen von Versuchsreihen aus ergonomischen Gründen andere als die in den Zeichnungen angegebenen Maße als zweckmäßig erweisen sollten. Außerdem ist es für die Zwecke der Erfindung gleichgültig, ob die beiden Griffabschnitte oder Griffteile als obere oder untere bzw. erste oder zweite Abschnitte und Teile bezeichnet werden, weil ihre Ausbildung weitgehend davon abhängt, ob sie zur Anlage an der Handfläche oder an den sie umgreifenden Fingern bestimmt sind, und ggf. auch davon, wie das jeweilige Werkzeug beim Gebrauch betätigt und geführt wird. Außerdem umfaßt die Erfindung nicht nur die beschriebenen Griffe und die Verfahren zu ihrer Herstellung, sondern auch die mit den Griffen hergestellten Werkzeuge sowie die aus mehreren unterschiedlichen Griffen bzw. Werkzeugen zusammengestellten, gleichen Funktionsteilen zugeordneten Sätze. Dabei können diese Sätze je nach Bedarf Griffe und/oder mit Griffen versehene Werkzeuge für Rechts- und/oder Linkshänder umfassen. Schließlich versteht sich, daß die einzelnen Merkmale auch in anderen als den dargestellten und beschriebenen Kombinationen angewendet werden können.

Fig. 53 zeigt eine Blechschere mit einem Griff in Anordnung für Linkshänder. Da die Blechschere nur in einer Koppelstellung benutzt wird, können die Konturen des Oberabschnittes und des Unterabschnittes so ausgebildet werden, daß sich optimale Verhältnisse ergeben und eine Koppelstellung vorgegeben wird, bei welcher der Scherenkopf eine definierte Lage zur Hand einnimmt. Die Wölbung auf der Oberseite des Oberabschnittes ist deshalb in Längs- und Querrichtung besonders stark ausgeformt, um die Handhöhlung großflächig abzustützen. Die sich anschließenden distalen und proximalen Teile verlaufen in Längsrichtung konkav, das proximale Ende steigt sattelartig leicht an. Der Unterabschnitt des Griffes ist so gestaltet, daß an seiner Oberseite nur die Finger anliegen und dieses Griffteil auch bei weiter geöffneter Schere noch gut umgreifen können.

## Patentansprüche

1. Griff (2, 45, 65, 83, 100, 118, 121, 143) für Hand- und Gartenwerkzeuge, die beim Gebrauch eine bevorzugte Koppelstellung in der Hand bedingen, im wesentlichen bestehend aus einem ersten Abschnitt (6, 45a, 65a, 83a, 102, 122, 144) mit einem zur Anlage an die Handfläche bestimmten Mittelteil (26, 53, 72, 89, 109, 123, 153), einem zum Umgreifen durch den Handsattel zwischen Daumen und Zeigefinger bestimmten, einem Griffanfang zugeordneten, distalen Teil (25, 51, 70, 87, 108, 151) und einem zur Anlage an die Handwurzelballen bestimmten, einem Griffende zugeordneten, proximalen Teil (27, 55, 74, 91, 110, 127, 155), wobei das Mittelteil (26, 53, 72, 89, 109, 123, 153) kontinuierlich in das distale Teil (25, 51, 70, 87, 108, 151) und das proximale Teil (27, 55, 74, 91, 110, 127, 155) übergeht, und aus einem zum Umgreifen durch die Fingerglieder bestimmten zweiten Abschnitt (5, 45b, 65b, 83b, 103, 128, 145), wobei die beiden Abschnitte auf je einer Seite einer gedachten Längsachse (33, 50, 67, 94, 104) des Griffs liegen, wobei das Mittelteil - in einem die Längsachse (33, 50, 67, 94, 104) des Griffs enthaltenden Längsschnitt betrachtet - eine betont nach außen gerichtete, die Griffbreite (202) vergrößernde Wölbung (28, 57, 76, 95, 111, 119, 124, 157) aufweist, während das distale Teil (25, 51, 70, 87, 108, 151) und das proximale Teil (27, 55, 74, 91, 110, 127, 155) im Längsschnitt eine geradlinige, eine konkave oder eine in einem flachen Bogen konvex verlaufende Kontur besitzen, und wobei die Griffbreite (202) in einer Zone des Mittelteils (26, 53, 72, 89, 109, 123, 153) am größten ist und von dort bis in Zonen, die im distalen Teil (25, 51, 70, 87, 108, 151) bzw. im proximalen Teil (27, 55, 74, 91, 110, 127, 155) liegen, deutlich abnimmt, **dadurch gekennzeichnet, daß** der Verlauf der Wölbung (28, 57, 76, 95, 111, 119, 124, 157) so gewählt ist, daß die Wölbung (28, 57, 76, 95, 111, 119, 124, 157) in wenigstens einer Querrichtung auch die Griffdicke (203) vergrößert, wobei auch die Griffdicke (203) von einer Zone des Mittelteils (26, 53, 72, 89, 109, 123, 153), wo sie am größten ist, in Richtung von Zonen, die im distalen Teil (25, 51, 70, 87, 108, 151) bzw. im proximalen Teil (27, 55, 74, 91, 110, 127, 155) liegen, deutlich abnimmt, daß der zweite Abschnitt (5, 45b, 65b, 83b, 103,128, 145) zumindest in einem Mittelteil (34, 54, 73, 90, 109, 154) in Längs- und Querrichtung eine Kontur (35, 63, 77, 96, 111, 119, 158) aufweist, die entsprechend der trapezförmigen Innenkontur der umgreifenden Fingerglieder, jedoch abgerundet gestaltet ist, und daß die Maßverhältnisse des ersten und zweiten Abschnitts und ihrer Teile an die Größen und/oder Formen einer zugeordneten Gruppe von Händen so angepaßt sind, daß die Wölbung (28, 57, 76, 95, 111, 119, 124, 157) jeweils in der Handhöhlung dieser Hände zu liegen kommt und **dadurch** deren bevorzugte Koppelstellung vorgibt.

2. Griff nach Anspruch 1, **dadurch gekennzeichnet, daß** der erste Abschnitt und der zweite Abschnitt eine Ober- bzw. Unterseite mit einer derart gewählten Kontur aufweisen, daß die im jeweiligen Querschnitt gemessenen Abstände der Oberseite zur Unterseite im wesentlichen gleich den Abständen der Innenflächen der mittleren Fingerglieder von den diametral gegenüberliegenden Innenflächen der Handhöhlung bei in der bevorzugten Koppelstellung befindlichen Händen der zugeordneten Gruppe sind.

3. Griff nach Anspruch 1 oder 2, **dadurch gekennzeichnet, daß** er in einem von den Mittelteilen gebildeten mittleren Bereich eine Breite von mehr als 30 mm und in je einem distalen und proximalen Bereich eine Breite von mehr als 25 mm aufweist.

4. Griff nach einem der Ansprüche 1 bis 3, **dadurch gekennzeichnet, daß** er in einem distalen Bereich eine Dicke aufweist, die im wesentlichen gleich der Breite der Daumensättel (15) ist, wenn die Hände der zugeordneten Gruppe die bevorzugte Koppelstellung einnehmen.

5. Griff nach Anspruch 4, **dadurch gekennzeichnet, daß** seine Dicke vom distalen Bereich zum mittleren Bereich hin bis zu einem Höchstwert zunimmt und von dort zum proximalen Bereich hin allmählich abnimmt.

6. Griff nach Anspruch 4 oder 5, **dadurch gekennzeichnet, daß** seine Dicke im distalen und proximalen Bereich bis auf Werte von ca. 20 mm abnimmt und der Höchstwert der Dicke im mittleren Bereich wenigstens 30 mm beträgt.

7. Griff nach einem der Ansprüche 1 bis 6, **dadurch gekennzeichnet, daß** er vom distalen bis zum proximalen Bereich durchgehend im wesentlichen eiförmige Querschnitte aufweist, wobei die Krümmungsradien - im Querschnitt betrachtet - im Mittelteil (26,109) des ersten Abschnitts (6,102) größer als im Mittelteil (34,109) des zweiten Abschnitts (5,103) sind.

8. Griff nach einem der Ansprüche 1 bis 7, **dadurch gekennzeichnet, daß** auch der zweite Abschnitt (5,103) beidseits seines Mittelteils (34,109) je ein distales und proximales Teil (36,37 bzw. 108,110) mit einer in Längsrichtung schwach konkav oder geradlinig verlaufenden Kontur aufweist.

9. Griff nach einem der Ansprüche 1 bis 8, **dadurch gekennzeichnet, daß** das Mittelteil des ersten Abschnitts - im Längsschnitt betrachtet - kleinere Krümmungsradien als das Mittelteil des zweiten Abschnitts aufweist.

10. Griff nach einem der Ansprüche 1 bis 9, **dadurch gekennzeichnet, daß** der erste Abschnitt und/oder der zweite Abschnitt an je einem distalen und proximalen Ende in eine wulstförmige Zone (42,43) übergeht, deren Querschnitt größer als der Querschnitt des jeweiligen distalen und proximalen Teils ist.

11. Griff nach einem der Ansprüche 1 bis 10, **dadurch gekennzeichnet, daß** er eine Länge von wenigstens 100 mm besitzt.

12. Griff nach einem der Ansprüche 1 bis 11, **dadurch gekennzeichnet, daß** der zweite Abschnitt mit Rastmulden für die Finger versehen ist.

13. Griff nach einem der Ansprüche 1 bis 12, **dadurch gekennzeichnet, daß** er einteilig ausgebildet und der erste Abschnitt (65a) durch einen inneren Abschnitt (82) einstückig mit dem zweiten Abschnitt (65b) verbunden ist.

14. Griff nach einem der Ansprüche 1 bis 12, **dadurch gekennzeichnet, daß** er zweiteilig ausgebildet ist, wobei eines der Griffteile den ersten Abschnitt (102) und ein anderes der Griffteile den zweiten Abschnitt (103) enthält und beide Teile durch einen Zwischenraum getrennt sind.

15. Griff nach Anspruch 14 für eine Zange, **dadurch gekennzeichnet, daß** die in Längsrichtung verlaufende Wölbung (111) des ersten Abschnitts (102) derart ausgebildet ist, daß ein Scheitelpunkt der Wölbung (111) einem proximalen Ende näher als einem distalen Ende desselben liegt.

16. Griff nach Anspruch 15, **dadurch gekennzeichnet, daß** das proximale Teil (110) kürzer als das distale Teil (108) ist und ein kalottenförmiges, proximales Ende besitzt.

17. Griff nach einem der Ansprüche 14 bis 16, **dadurch gekennzeichnet, daß** der erste Abschnitt (102) und der zweite Abschnitt (103) im wesentlichen spiegelsymmetrisch angeordnet sind.

18. Griffsatz für Hand- und Gartenwerkzeuge, die beim Gebrauch eine bevorzugte Koppelstellung der Hand bedingen, **dadurch gekennzeichnet, daß** er eine vorgewählte Mehrzahl von Griffen nach einem oder mehreren der Ansprüche 1 bis 17 enthält, wobei die Form und/oder Größe jedes Griffs an eine unterschiedliche Gruppe von Handgrößen und/oder Handformen angepaßt ist.

19. Hand- oder Gartenwerkzeug, das beim Gebrauch eine bevorzugte Koppelstellung der Hand bedingt, mit einem Funktionsteil und einem Handgriff, **dadurch gekennzeichnet, daß** der Griff nach einem oder mehreren der Ansprüche 1 bis 17 ausgebildet ist.

20. Hand- und Gartenwerkzeugsatz, **dadurch gekennzeichnet, daß** er eine Mehrzahl von Hand- oder Gartenwerkzeugen mit einem und demselben Funktionsteil, aber unterschiedlichen Handgriffen nach einem oder mehreren der Ansprüche 1 bis 17 enthält, wobei die Form und/oder Größe jedes Griffs an eine unterschiedliche Gruppe von Handgrößen und/oder Handformen angepaßt ist.

21. Hand- und Gartenwerkzeugsatz nach Anspruch 20, **dadurch gekennzeichnet, daß** die unterschiedlichen Griffe insbesondere hinsichtlich ihrer Länge, ihres Durchmessers, ihrer Dicke und/oder ihres Umfangs an die zugeordnete Gruppe angepaßt ist.

22. Hand- und Gartenwerkzeugsatz nach Anspruch 20 oder 21, **dadurch gekennzeichnet, daß** die Griffe insbesondere im Bereich von Anlageflächen für die Handinnenseiten und Finger an die Handgrößen und/oder Handformen der Hände der zugeordneten Gruppe angepaßt sind.

23. Verfahren zur Herstellung von Griffen nach einem oder mehreren der Ansprüche 1 bis 17, **dadurch gekennzeichnet, daß** Rohgriffe mit einem bezüglich ausgewählter Handtypen berechneten Übermaß hergestellt, die Hand wenigstens eines individuellen Benutzers vermessen und die Griffe dann unter Berücksichtigung der von der Hand erhaltenen Maße in eine Endform und -größe gebracht werden.

24. Verfahren nach Anspruch 23, **dadurch gekennzeichnet, daß** die Maße der Hand des Benutzers durch optische bzw. optoelektronische Abtastung der Hand erhalten werden.

25. Verfahren nach Anspruch 23 oder 24, **dadurch gekennzeichnet, daß** die Maße der Hand des Benutzers mittels eines Computerprogramms in Raumkoordinaten entsprechende Daten umgewandelt werden und die Herstellung der Endform und -größe des Handgriffs und/oder dessen Auswahl unter Anwendung der Daten erfolgt.

26. Verfahren nach einem der Ansprüche 23 bis 25, **dadurch gekennzeichnet, daß** die Endform und -größe des Handgriffs durch Fräsen hergestellt wird.

27. Verfahren nach nach Anspruch 26, **dadurch gekennzeichnet, daß** der Fräsvorgang mit einer CNC-Fräsmaschine durchgeführt wird.

28. Verfahren nach einem der Ansprüche 23 bis 27, **dadurch gekennzeichnet, daß** der Rohgriff aus Kunststoff oder Holz hergestellt wird.

29. Verfahren nach einem der Ansprüche 23 bis 28, **dadurch gekennzeichnet, daß** der Rohgriff durch Schleifen (Polieren) und/oder Lackieren und/oder Eintauchen in ein Lösungsmittel geglättet wird.

30. Verfahren nach einem der Ansprüche 23 bis 29, **dadurch gekennzeichnet, daß** die Hände einer Vielzahl von individuellen Benutzern vermessen, die **dadurch** erhaltenen Maße einer vorgewählten Mehrzahl von standardisierten Gruppen von Händen zugeordnet und die Rohgriffe dann unter Berücksichtigung der standardisierten Gruppen von Händen in eine entsprechende Mehrzahl von Endformen und -größen gebracht werden, wobei jeder standardisierten Gruppe eine Endform und -größe individuell zugeordnet wird.

## Claims

1. Handle (2, 45, 65, 83, 100, 118, 121, 143) for hand and garden tools which in use require a preferred connecting position in the hand, each handle substantially comprising:
- a first portion (6, 45a, 65a, 83a, 102, 122, 144) which has a middle part (26, 53, 72, 89, 109, 123, 153) intended to rest against the flat of the hand, a distal part (25, 51, 70, 87, 108, 151), associated with a handle start and intended to engage through the hand saddle between the thumb and the index finger, and a proximal part (27, 55, 74, 91, 110, 127, 155), associated with a handle end and intended to rest against the wrist balls, the middle part (26, 53, 72, 89, 109, 123, 153) merging continuously into the distal part (25, 51, 70, 87, 108, 151) and the proximal part (27, 55, 74, 91, 110, 127, 155), and
- a second portion (5, 45b, 65b, 83b, 103, 128, 145) intended to grip through the finger joints, the two portions lying each on one side of an imagined longitudinal axis (33, 50, 67, 94, 104) of the handle, the middle part - when viewed in a longitudinal section containing the longitudinal axis (33, 50, 67, 94, 104) of the handle - having a curvature (28, 57, 76, 95, 111, 119, 124, 157) which is directed markedly outwards and increases the width (202) of the handle, whilst the distal part (25, 51, 70, 87, 108, 151) and the proximal part (27, 55, 74, 91, 110, 127, 155) have in longitudinal section a rectilinear or concave contour or a contour extending convex in a flat arc, and the width (202) of the handle being greatest in a zone of the middle part (26, 53, 72, 89, 109, 123, 153) and decreasing noticeably from there to zones which are located in the distal part (25, 51, 70, 87, 108, 151) or in the proximal part (27, 55, 74, 91, 110, 127, 155),
**characterised in that** the course of the curvature (28, 57, 76, 95, 111, 119, 124, 157) is so selected that in at least one transverse direction it also increases the thickness (203) of the handle, said thickness (203) also decreasing noticeably from a zone of the middle part (26, 53, 72, 89, 109, 123, 153) where it is largest towards zones which are located in the distal part (25, 51, 70, 87, 108, 151) or in the proximal part (27, 55, 74, 91, 110, 127, 155), **in that** the second portion (5, 45b, 65b, 83b, 103, 128, 145) also has, at least in a middle part (34, 54, 73, 90, 109, 154), in the longitudinal and transverse directions, a contour (35, 63, 77, 96, 111, 119, 158) which is shaped according to the trapezoid inner contour of the gripping finger joints, but rounded, and **in that** the dimensional ratios of the first and second portions and their parts are so matched to the sizes and/or shapes of an associated group of hands, that in each case the curvature (28, 57, 76, 95, 111, 119, 124, 157) comes to lie in the hollow of each hand and thus prescribes its preferred connecting position.

2. Handle according to claim 1, **characterised in that** the first portion and the second portion have an upper side or underside with a contour which is so selected that the distances between the upper side and the underside, measured in the respective cross-section, are substantially equal to the distances between the inner surfaces of the middle finger joints and the diametrically opposite inner surfaces of the hollow of the hand when the hands of the associated group are in the preferred connecting position.

3. Handle according to claim 1 or 2, **characterised in that**, in a middle region formed by the middle parts, it has a width of more than 30 mm and in each of a distal region and a proximal region a width of more than 25 mm.

4. Handle according to one of claims 1 to 3, **characterised in that**, in a distal region, it has a thickness which is substantially equal to the width of the thumb saddle (15) when the hands of the associated group assume the preferred connecting position.

5. Handle according to claim 4, **characterised in that** its thickness increases from the distal region to the middle region up to a highest value and gradually decreases from there to the proximal region.

6. Handle according to claim 4 or 5, **characterised in that** its thickness in the distal and proximal regions decreases to values of approx. 20 mm and the highest value of the thickness in the middle region is at last 30 mm.

7. Handle according to one of claims 1 to 6, **characterised in that**, continuously from the distal region to the proximal region it has substantially ovoid cross-sections, the radii of curvature - when viewed in cross-section - in the middle part (26, 109) of the first portion (6, 102) being greater than in the middle part (34, 109) of the second portion (5, 103).

8. Handle according to one of claims 1 to 7, **characterised in that** the second portion (5, 103) also has a distal part and a proximal part (36, 37 or 108, 110 respectively) on each side of its middle part (34, 109), which have a contour extending slightly concave or rectilinear in the longitudinal direction.

9. Handle according to one of claims 1 to 8, **characterised in that** the middle part of the first portion - when viewed in longitudinal section - has smaller radii of curvature than the middle part of the second portion.

10. Handle according to one of claims 1 to 9, **characterised in that** the first portion and/or the second portion merge/merges each at a distal and a proximal end into a bead-shaped zone (42, 43), the cross-section of which is greater than the cross-section of the respective distal and proximal parts.

11. Handle according to one of claims 1 to 10, **characterised in that** it has a length of at least 100 mm.

12. Handle according to one of claims 1 to 11, **characterised in that** the second portion is provided with resting hollows for the fingers.

13. Handle according to one of claims 1 to 12, **characterised in that** it is formed in one piece and the first portion (65a) is connected to the second portion (65b) as one piece through an inner portion (82).

14. Handle according to one of claims 1 to 12, **characterised in that** it is formed bipartite, one of the handle parts containing the first portion (102) and another of the handle parts containing the second portion (103) and the two parts being separated by a gap.

15. Handle according to claim 14 for a pair of pliers, **characterised in that** the curvature (111) of the first portion (102) extending in the longitudinal direction is so designed that a summit of the curvature (111) lies closer to a proximal end than to a distal end of said portion.

16. Handle according to claim 15, **characterised in that** the proximal part (110) is shorter than the distal part (108) and has a calotte-shaped proximal end.

17. Handle according to one of claims 14 to 16, **characterised in that** the first portion (102) and the second portion (103) are arranged substantially with mirror symmetry.

18. Set of handles for hand and garden tools which in use require a preferred connecting position of the hand, **characterised in that** it contains a preselected number of handles according to one or more of claims 1 to 17, the shape and/or size of each handle being matched to a different group of hand sizes and/or hand shapes.

19. Hand or garden tool which in use requires a preferred connecting position of the hand and has a functional part and a handle, **characterised in that** the handle is designed according to one or more of claims 1 to 17.

20. Set of hand and garden tools, **characterised in that** it contains a number of hand or garden tools having one and the same functional part but different handles according to one or more of claims 1 to 17, the shape and/or size of each handle being matched to a different group of hand sizes and/or hand shapes.

21. Set of hand and garden tools according to claim 20, **characterised in that** the different handles are matched to the associated group in respect of their length, their diameter, their thickness and/or their circumference.

22. Set of hand and garden tools according to claim 20 or 21, **characterised in that** the handles are matched to the hand sizes and/or shapes of the hands of the associated group especially in the region of bearing surfaces for the fingers and inner sides of the hands.

23. Method for manufacturing handles according to one or more of claims 1 to 17, **characterised in that** basic handles are produced with an over-dimension calculated in respect of selected hand types, the hand of at least one individual user is measured and the handles are then brought into a final shape and size taking into account the dimensions obtained from the hand.

24. Method according to claim 23, **characterised in that** the dimensions of the user's hand are obtained by means of optical or optoelectronic scanning of the hand.

25. Method according to claim 23 or 24, **characterised in that** the dimensions of the user's hand are converted by means of a computer program into data corresponding to space coordinates and the production of the final shape and size of the handle and/or the selection of the handle takes place using the data.

26. Method according to one of claims 23 to 25, **characterised in that** the final shape and size of the handle is produced by milling.

27. Method according to claim 26, **characterised in that** the milling process is carried out by means of a CNC milling machine.

28. Method according to one of claims 23 to 27, **characterised in that** the basic handle is manufactured from plastics material or wood.

29. Method according to one of claims 23 to 28, **characterised in that** the basic handle is smoothed by grinding (polishing) and/or lacquering and/or dipping into a solvent.

30. Method according to one of claims 23 to 29, **characterised in that** the hands of a large number of individual users are measured, the dimensions thus obtained are assigned to a preselected number of standardised groups of hands and the basic handles are then brought into a corresponding number of final shapes and sizes, taking into account the standardised groups of hands, a final shape and size being assigned to each standardised group.

## Revendications

1. Poignée (2, 45, 65, 83, 100, 118, 121, 143) pour outils à main et de jardinage qui, lors de l'utilisation, nécessitent une prise en main préférentielle, composée essentiellement d'un premier segment (6, 45a, 65a, 83a, 102, 122, 144) comportant une partie centrale (26, 53, 72, 89, 109, 123, 153) destinée à venir s'appliquer contre la paume de la main, une partie distale (25, 51, 70, 87, 108, 151) associée à un début de poignée et destinée à être enserrée par le creux entre le pouce et l'index, et une partie proximale (27, 55, 74, 91, 110, 127, 155) associée à une extrémité de poignée et destinée à venir s'appliquer contre le talon de la main, la partie centrale (26, 53, 72, 89, 109, 123, 153) se transformant en continu en partie distale (25, 51, 70, 87, 108, 151) et en partie proximale (27, 55, 74, 91, 110, 127, 155), également composé(e) d'un second segment (5, 45b, 65b, 83b, 103, 128, 145) destiné à être enserré par les phalanges, les deux segments étant chacun situés d'un côté d'un axe longitudinal imaginaire (33, 50, 67, 94, 104) de la poignée, la partie centrale ― vue selon une coupe longitudinale passant par l'axe longitudinal (33, 50, 67, 94, 104) de la poignée ― présentant une courbure (28, 57, 76, 95, 111, 119, 124, 157) dirigée nettement vers l'extérieur et augmentant la largeur (202) de la poignée, tandis que la partie distale (25, 51, 70, 87, 108, 151) et la partie proximale (27, 55, 74, 91, 110, 127, 155) possèdent ― vues en coupe longitudinale ― un contour rectiligne, concave ou s'étendant de manière convexe dans un arc plat, et la largeur (202) de la poignée étant maximale dans une zone de la partie centrale (26, 53, 72, 89, 109, 123, 153) et allant en diminuant de façon nette jusque dans des zones situées respectivement dans la partie distale (25, 51, 70, 87, 108, 151) et dans la partie proximale (27, 55, 74, 91, 110, 127, 155), **caractérisée en ce que** le tracé de la courbure (28, 57, 76, 95, 111, 119, 124, 157) est choisi de telle sorte que ladite courbure (28, 57, 76, 95, 111, 119, 124, 157) augmente également l'épaisseur (203) de la poignée dans au moins une direction transversale, l'épaisseur (203) de la poignée allant également en diminuant de façon nette depuis une zone de la partie centrale (26, 53, 72, 89, 109, 123, 153) où elle maximale en direction de zones situées respectivement dans la partie distale (25, 51, 70, 87, 108, 151) et dans la partie proximale (27, 55, 74, 91, 110, 127, 155), **en ce que** le second segment (5, 45b, 65b, 83b, 103, 128, 145) présente au moins dans une partie centrale (34, 54, 73, 90, 109, 154), dans les directions longitudinale et transversale, un contour (35, 63, 77, 96, 111, 119, 158) qui a une forme correspondant au contour intérieur trapézoïdal des phalanges qui l'enserrent, mais arrondie, et **en ce que** les rapports des dimensions des premier et second segments et de leurs parties sont adaptés aux tailles et/ou aux formes d'une catégorie de mains de telle sorte que la courbure (28, 57, 76, 95, 111, 119, 124, 157) vienne chaque fois reposer dans le creux de ces mains et prédéfinisse ainsi leur position de préhension préférentielle.

2. Poignée selon la revendication 1, **caractérisée en ce que** le premier segment et le second segment présentent respectivement une face supérieure et une face inférieure dotées d'un contour choisi de telle sorte que les écarts entre la face supérieure et la face inférieure mesurés pour chaque coupe transversale soient essentiellement identiques aux écarts entre les surfaces intérieures des phalanges médianes et les surfaces intérieures diamétralement opposées du creux de la main lorsque les mains du groupe associé sont dans la position de préhension préférentielle.

3. Poignée selon la revendication 1 ou 2, **caractérisée en ce qu'**elle présente dans une zone centrale formée par les parties centrales une largeur supérieure à 30 mm et dans une zone distale et une zone proximale une largeur supérieure à 25 mm.

4. Poignée selon l'une des revendications 1 à 3, **caractérisée en ce qu'**elle présente dans une zone distale une épaisseur qui est essentiellement égale à la largeur du creux (15) entre le pouce et l'index lorsque les mains du groupe associé sont dans la position de préhension préférentielle.

5. Poignée selon la revendication 4, **caractérisée en ce que** son épaisseur s'accroît de la zone distale vers la zone centrale jusqu'à atteindre une valeur maximale, puis décroît progressivement vers la zone proximale.

6. Poignée selon la revendication 4 ou 5, **caractérisée en ce que** son épaisseur décroît dans les zones distale et proximale jusqu'à des valeurs d'environ 20 mm et **en ce que** la valeur maximale de l'épaisseur dans la zone centrale s'élève à 30 mm au moins.

7. Poignée selon l'une des revendications 1 à 6, **caractérisée en ce qu'**elle présente sur toute la longueur, de la zone distale à la zone proximale, des sections transversales essentiellement ovoïdes, les rayons de courbure vus en coupe transversale étant plus grands dans la partie centrale (26, 109) du premier segment (6, 102) que dans la partie centrale (34, 109) du second segment (5, 103).

8. Poignée selon l'une des revendications 1 à 7, **caractérisée en ce que** le second segment (5, 103) présente également de part et d'autre de sa partie centrale (34, 109) une partie distale et une partie proximale (respectivement 36, 37 et 108, 110) dont le contour s'étend dans la direction longitudinale de façon légèrement concave ou rectiligne.

9. Poignée selon l'une des revendications 1 à 8, **caractérisée en ce que** la partie centrale du premier segment présente, vue en coupe longitudinale, des rayons de courbure inférieurs à ceux de la partie centrale du second segment.

10. Poignée selon l'une des revendications 1 à 9, **caractérisée en ce que** le premier segment et/ou le second segment se transforment chaque fois à une extrémité distale et proximale en une zone renflée (42, 43) dont la section transversale est supérieure à la section transversale de la partie distale et proximale respective.

11. Poignée selon l'une des revendications 1 à 10, **caractérisée en ce qu'**elle possède une longueur d'au moins 100 mm.

12. Poignée selon l'une des revendications 1 à 11, **caractérisée en ce que** le second segment est doté d'empreintes pour les doigts.

13. Poignée selon l'une des revendications 1 à 12, **caractérisée en ce qu'**elle est réalisée d'un seul tenant et **en ce que** le premier segment (65a) fait corps avec le second segment (65b) par le biais d'un segment interne (82).

14. Poignée selon l'une des revendications 1 à 12, **caractérisée en ce qu'**elle est réalisée en deux parties, l'une des parties de la poignée renfermant le premier segment (102) et une autre partie le second segment (103), et les deux parties étant séparées par un intervalle.

15. Poignée selon la revendication 14, destinée à une pince, **caractérisée en ce que** la courbure (111) du premier segment (102) qui s'étend longitudinalement est réalisée de telle sorte qu'un sommet de ladite courbure (111) soit situé plus près d'une extrémité proximale que d'une extrémité distale dudit segment.

16. Poignée selon la revendication 15, **caractérisée en ce que** la partie proximale (110) est plus courte que la partie distale (108) et possède une extrémité proximale en forme de calotte.

17. Poignée selon l'une des revendications 14 à 16, **caractérisée en ce que** le premier segment (102) et le second segment (103) sont disposés de façon approximativement symétrique.

18. Jeu de poignées pour outils à main et de jardinage qui, lors de l'utilisation, nécessitent une prise en main préférentielle, **caractérisé en ce qu'**il compte un nombre prédéfini de poignées selon l'une ou plusieurs des revendications 1 à 17, la forme et/ou la taille de chaque poignée étant adaptées à un groupe de tailles de mains et/ou de formes de mains différent.

19. Outil à main ou de jardinage qui, lors de l'utilisation, nécessite une prise en main préférentielle, comprenant une partie fonctionnelle et une poignée, **caractérisé en ce que** la poignée est réalisée selon l'une ou plusieurs des revendications 1 à 17.

20. Jeu de poignées pour outils à main et de jardinage, **caractérisé en ce qu'**il compte plusieurs outils à main ou de jardinage équipés d'une seule et même partie fonctionnelle, mais dotés de poignées différentes selon l'une ou plusieurs des revendications 1 à 17, la forme et/ou la taille de chaque poignée étant adaptées à un groupe de tailles de mains et/ou de formes de mains différent.

21. Jeu de poignées pour outils à main et de jardinage selon la revendication 20, **caractérisé en ce que** les différentes poignées sont adaptées au groupe associé notamment en ce qui concerne leur longueur, leur diamètre, leur épaisseur et/ou leur pourtour.

22. Jeu de poignées pour outils à main et de jardinage selon la revendication 20 ou 21, **caractérisé en ce que**, notamment dans la zone de surfaces de contact pour les paumes de mains et les doigts, les poignées sont adaptées aux tailles et/ou aux formes des mains du groupe qui leur est associé.

23. Procédé pour fabriquer des poignées selon l'une ou plusieurs des revendications 1 à 17, **caractérisé en ce que** l'on fabrique des poignées brutes en augmentant les dimensions de façon calculée par rapport à des types de mains sélectionnés, **en ce que** l'on prend les dimensions de la main d'au moins un utilisateur individuel, et **en ce que** l'on confère ensuite aux poignées leur forme et leur taille finales en tenant compte des dimensions de la main .

24. Procédé selon la revendication 23, **caractérisé en ce que** les dimensions de la main de l'utilisateur sont obtenues par un balayage optique ou optoélectronique de la main.

25. Procédé selon la revendication 23 ou 24, **caractérisé en ce que** les dimensions de la main de l'utilisateur sont transformées par un programme d'ordinateur en données correspondant à des coordonnées spatiales, et **en ce que** l'on réalise la forme et la taille finales de la poignée et/ou de leur assortiment en appliquant les données.

26. Procédé selon l'une des revendications 23 à 25, **caractérisé en ce que** la forme et la taille finales de la poignée sont obtenues par fraisage.

27. Procédé selon la revendication 26, **caractérisé en ce que** le processus de fraisage est réalisé à l'aide d'une fraiseuse à commande numérique par ordinateur.

28. Procédé selon l'une des revendications 23 à 27, **caractérisé en ce que** la poignée brute est en bois ou en matière plastique.

29. Procédé selon l'une des revendications 23 à 28, **caractérisé en ce que** la poignée brute est lissée par ponçage (polissage) et/ou vernissage et/ou immersion dans un solvant.

30. Procédé selon l'une des revendications 23 à 29, **caractérisé en ce que** l'on prend les dimensions des mains d'un grand nombre d'utilisateurs individuels, **en ce que** l'on associe les dimensions ainsi obtenues à un nombre prédéfini de groupes de mains standardisés, et **en ce que** l'on transforme ensuite les poignées brutes en un nombre correspondant de formes et de tailles finales en tenant compte des groupes de mains standardisés, une forme et une taille finales étant associées individuellement à chaque groupe standardisé.
